# EUROPÄISCHE PATENTSCHRIFT

(11) **EP 0 030 034 B1**
(45) Veröffentlichungstag und Bekanntmachung des Hinweises auf die Patenterteilung: **05.06.1985**
(21) Anmeldenummer: 80107529.2
(22) Anmeldetag: 02.12.1980
(51) Int. Cl.: G10H 1/18, G10H 5/06

(54) **Digitale Halbleiterschaltung für eine elektronische Orgel**
Digital semiconductor circuit for an electronic organ
Circuit digital à semiconducteur pour un orgue électronique

(30) Priorität: 04.12.1979 DE 2948769
(43) Veröffentlichungstag der Anmeldung: 10.06.1981
(73) Patentinhaber: SIEMENS AKTIENGESELLSCHAFT, 80333 München (DE)
(72) Erfinder: Rösler, Helmut, D-8000 München 83 (DE); Bigall, Klaus-Dieter, Dipl.-Phys., D-8011 Vaterstetten (DE)

## Beschreibung

Die Erfindung betrifft eine digitale Halbleiterschaltung für eine elektronische Orgel mit einer der Anzahl der Spieltasten des Manuals der Orgel entsprechenden Anzahl von über das Manual beaufschlagten Steuereingängen sowie mit einer von einer Oszillatoranlage mit periodischen elektrischen Schwingungen beaufschlagten Anzahl von Tonsignaleingängen, bei der je ein Steuereingang je einer Spieltaste des Manuals und je ein Tonsignaleingang je einer Tonfrequenz fest zugeordnet ist, bei der ferner ein Tonsignalausgang für die Beaufschlagung eines elektro-akustischen Wandlers vorgesehen ist und bei der schließlich die zur Beaufschlagung der Steuereingänge dienenden Steuersignale den logischen Pegeln entsprechen.

Beispielsweise geschieht bei bekannten digitalen Halbleiterschaltungen dieser Art die Beaufschlagung der einzelnen Steuereingänge, indem jeder dieser Steuereingänge über je einen Schalter an ein dem Pegel « 1 zugeordnetes gemeinsames erstes Betriebspotential anlegbar ist und bei Betätigung der einzelnen Spieltaste der ihr zugeordnete Schalter infolge der Betätigung geschlossen wird. Steuereingänge, deren Spieltasten gedrückt sind, haben den Pegel « 1 •, Steuereingänge, deren Spieltasten nicht betätigt sind, dementsprechend den Pegel « 0 ». Weiterhin wird bei bekannten elektronischen Orgeln ein Generator zur Erzeugung der Tonfrequenzen verwendet, der - ausgehend von einem eine den beiden logischen Pegeln entsprechende Rechteckschwingung mit höchster Frequenz liefernden Oszillator - die einzelnen Tonschwingungen wenigstens der höchsten Oktave der Orgel durch Frequenzteilung liefert und an den einen Eingang je eines UND-Gatters mit zwei Eingängen liefert, dessen zweiter Eingang durch den zugehörigen Steuereingang beaufschlagt wird. Die Gesamtheit dieser UND-Gatter ist dann zur Beaufschlagung der Tonsignalausgänge vorgesehen.

Es besteht nun die Möglichkeit, jeder Spieltaste und damit jedem Eingang der digitalen Halbleiterschaltung der elektronischen Orgel je einen Amplitudenformer zuzuordnen. Der hiermit verbundene Aufwand ist jedoch, insbesondere auch bei monolithischer Realisierung der Halbleiterschaltung, unerwünscht hoch. Andererseits ist es aus musikalischen Gründen ausgeschlossen, insgesamt nur einen Signalausgang der Digitalschaltung der Orgel und dementsprechend nur einen einzigen Amplitudenformer vorzusehen. Dies bedeutet, daß die digitale Halbleiterschaltung der Orgel mit mehreren, insbesondere sinnvollerweise mit zehn, Signalausgängen zu versehen ist, die dann jeweils mit dem Eingang je einer Amplitudenformerschaltung verbunden sind. Die Gesamtheit der Amplitudenformer liegt dann an einem gemeinsamen Ausgang zur Beaufschlagung des elektro-akustischen Wandlers, insbesondere eines Lautsprechers.

Hierzu ist gemäß der Erfindung vorgesehen, daß die einzelnen Steuereingänge je einer Zelle eines taktgesteuerten und als Parallel-Serienwandler betriebenen Schieberegisters zugeordnet sind, daß ferner sowohl der Signalausgang des Schieberegisters als auch die für dessen Betrieb vorgesehenen Taktimpulse zur Steuerung einer Vermittlungsanlage dienen, die die Gesamtheit der vorgesehenen Tonsignaleingänge sowie die Tonsignalausgänge umfaßt, . deren Anzahl niedriger als die Anzahl der Steuereingänge ist, daß jedem der Tonsignalausgänge je ein Amplitudenformer zugeordnet ist und daß schließlich die Ausgänge der Amplitudenformer auf einen elektro-akustischen Wandler geschaltet sind.

In einer bevorzugten Ausführung sind im Manual der Orgel insgesamt 5 Oktaven und eine Taste, also 61 Spieltasten und demgemäß in der erfindungsgemäßen digitalen halbleiterschaltung 61 Steuereingänge vorgesehen. Im allgemeinen Fall kann für die Anzahl n der Spieltasten und damit für die Anzahl n der Steuereingänge auch eine andere Zahl, z. B. 75, vorgesehen sein. Die Zahl m der Tonsignaleingänge ist z. B. auf m = 12 festgelegt, während die Zahl p der Tonsignalausgänge und damit die Zahl der in der Schaltung vorgesehenen Amplitudenformer bevorzugt p = 10 ist. Den Kern der Erfindung bildet die Vermittlungsanlage, wobei es das Ziel weiterer Ausgestaltungen der Erfindung ist, diese nach wenigstens einem der folgenden Gesichtspunkte auszugestalten :
1. Die p Tonsignalausgänge der Vermittlungsanlage sind nummeriert, d. h., entsprechend einer Hierarchie geschaltet.
2. Die Gesamtheit der n Steuereingänge wird periodisch abgefragt, d. h., das Schieberegister in die Vermittlungsanlage geleert. Dabei ist angestrebt, daß zwischen zwei aufeinanderfolgenden Abfragevorgängen die jeweils zuerst gedrückte Spieltaste bzw. der ihr zugeordnete Steuereingang auf den ersten Tonsignalausgang, die als nächste gedrückte Spieltaste auf den zweiten Tonsignaleingang entsprechend der unter 1. genannten Hierarchie geschaltet wird. Wie bereits bemerkt, wird bevorzugt die Zahl p der Tonsignalausgänge auf p = 10 (entsprechend der Fingerzahl) festgelegt. Außerdem wird der zeitliche Abstand aufeinanderfolgender Abfragezyklen so kurz bemessen, daß er höchstens der zum Spielen eines Akkords durch den raschesten Spieler benötigten Zeitspanne entspricht. Demzufolge ist im allgemeinen damit zu rechnen, daß pro Abfragezyklus höchstens eine weitere Information aus dem Manual in das als Pärallel-Serienwandler betriebene Schieberegister eingeht.

Für den Fall, daß demgegenüber zwischen zwei aufeinanderfolgenden Abfragevorgängen eine die Anzahl p übersteigende Anzahl von Steuereingänge beaufschlagt, also z. B. mehr als zehn Töne gespielt werden, sollen die überschüssigen Informationen unter Berücksichtigung der unter 1. und 2. angedeuteten Hierarchie ignoriert werden.

3. Ist ein Tonsignalausgang oder Känal einmal belegt, so ist angestrebt, diesen erst dann wieder freizugeben, wenn nach Freigabe der die Belegung verursachenden Spieltaste der Ton, und damit die den Ton verursachenden elektrischen Information, in dem durch den Tonsignalausgang beaufschlagten Amplitudenformer abgeklungen ist. Andererseits ist ein Nachhalleffekt vorgesehen, so daß mit dem Loslassen der Spieltaste der angespielte Ton nicht schlagartig unterdrückt wird.

Wird bei vollbesetzten Tonsignalausgängen eine Spieltaste losgelassen und an ihrer Stelle eine andere Spieltaste angeschlagen, so soll der neue Ton über denjenigen Tonsignalausgang erzeugt werden, der durch das Loslassen der anderen Spieltaste freigeworden ist. Werden bei vollbesetzten Tonsignalausgängen gleichzeitig mehrere Spieltasten losgelassen und wird eine neue Spieltaste getätigt, so soll die mit der neuen Spieltaste verbundene Information und das durch sie aufgerufene Tonsignal an denjenigen der hierdurch freigewordenen Tonsignalausgänge gelegt werden, bei dem der zuletzt gespielte und noch im Nachhalleffekt verharrende Ton am weitesten abgeklungen ist. Wird schließlich eine losgelassene Spieltaste sofort erneut wieder angeschlagen, so empfiehlt es sich, wenn ihr der alte Tonsignalausgang der Vermittlungsanlage erneut zugewiesen wird.

Die Erfindung wird nun anhand der Fig. 1 bis 10 näher beschrieben. In Fig. 1 sind die wesentlichen Teile der Erfindung im Blockschaltbild dargestellt, während die übrigen Figuren sich mit Einzelheiten der Vermittlungsanlage bzw. der Amplitudenformung befassen.

In der bereits angedeuteten Weise werden nun durch die einzelnen Spieltasten des Manuals M die n Steuereingänge E₁ ,E2, ... Eₙ, oder kurz Eᵥ, der erfindungsgemäßen Halbleiter-Digitalschaltung beaufschlagt. Diese n Steuereingänge Eᵥ bilden den Informationseingang je einer Registerzelle eines taktgesteuerten Schieberegisters PSW, das als Parallel-Serienwandler betrieben und von einem Taktgeber TG während der einzelnen Abfragezyklen mit den zum Ausschieben der jeweils vom Manual M gelieferten Information erforderlichen Schiebetakten versorgt wird. Bevorzugt hat das Schieberegister PSW n Registerzellen, so daß jedem Steuereingang Eᵥ je eine Registerzelle und jeder Registerzelle je einen Steuereingang Eᵥ Steuereingang Eᵥ des Schieberegisters PSW fest zugeordnet ist.

Der Datenausgang DA dies Schieberegisters PSW ist mit dem Dateneingang DE eines sog. Kanalwählers KW verbunden, der zugleich einen Informationseingang der Vermittlungsanlage VM bildet. Als weiteren Informationseingang enthält die Vermittlungsanlage den Zähleingang eines Tonadressenzählers TAZ, der als Digitalzähler auf binärer Grundlage ausgebildet ist und bezüglich seiner Ausgestaltung und Ansteuerung noch näher beschrieben wird.

Neben dem Kanalwähler KW und dem Tonadressenzähler TAZ enthält die Vermittlungsanlage VM p einander gleiche Ausgangsteile, also Ausgangskanäle V, bis Vp, die einerseits vom Kanalwähler KW, andererseits vom Tonadressenzähler TAZ gesteuert sind. Außerdem weist die Vermittlungsanlage m Tonsignaleingänge auf, die durch einen Tonfrequenzgenerator TOS beaufschlagt sind.

Der Tonfrequenzgenerator TOS ist in üblicher Weise ausgestaltet und besitzt eine Anzahl von Tonfrequenzausgängen, die jeweils einer Tonfrequenz zugeordnet sind. Gewöhnlich hat der Tonfrequenzerzeuger TOS zwölf Tonfrequenzausgänge, die jeweils eine periodische Rechteckschwingung mit einer Frequenz zur Verfügung stellen, die je einem Ton der höchsten Oktave des Spielumfangs der Orgel zugeordnet ist. Ein solcher Tonfrequenzgenerator weist als Kern einen Rechteck Oszillator auf, der eine Rechteckschwingung mit genügend hoher Frequenz zur Verfügung stellt, um aus ihr mit Hilfe von Frequenzteilern Rechteckschwingungen mit den den Tönen der höchsten Oktave entsprechenden Frequenzen ableiten zu können. Diese werden dann an je einem der m = 12 Tonfrequenzausgänge des Tonfrequenzgenerators TOS zur Verfügung gestellt.

Den m Tonfrequenzausgängen des Tonfrequenzgenerators TOS stehen m Tonsignaleingänge TSE der Vermittlungsanlage VM zur Verfügung, von denen in der Fig. 1 nur einer dargestellt ist. Im Falle m = 12 hat man also zwölf solcher Eingänge TSE, die jeweils je einer Tonfrequenz der höchsten Oktave zugeordnet sind.

Der einzelne Tonsignaleingang TSE der Vermittlungsanlage VM ist innerhalb derselben an je einen (in gleicher Weise bezeichneten) Eingang jedes der einander gleichen Ausgangskanäle V, bzw. V₂, ... bzw. Vp gelegt. Jeder dieser Ausgangskanäle V, bis Vp ist mit Mitteln versehen, welche eine Reduktion der von dem Tonfrequenzgenerator TOS gelieferten Rechteckschwingungen auf die Frequenzen der entsprechenden Töne in den niedrigeren Oktaven erla.uben. Außerdem sind diese Ausgangskanäle V₁ bis Vp jeweils mit einem Tonsignalausgang AU₁, AU₂, ... AUp versehen, aus dem über das2 Manual M ausgewählte Tonsignale auf den jeweils nachgeschalteten Amplitudenformer AF, bzw. AF₂, ... bzw. AF_{P} übertreten. Der Ausgang des einzelnen Amplitudenformers AF₁ bzw. AF₂, ... bzw. AFp ist z. B. in der aus Fig. 6 ersichtlichen Weise zur Steuerung eines gemeinsamen elektro- akustischen Wandlers, also eines Lautsprechersystems, vorgesehen.

Zu bemerken ist noch, daß jeder der einander gleichen Ausgangskanäle Vₗ, bzw. V₂, ... bzw. Vp einen weiteren Ausgang B₁. bzw. B₂, ... bzw. Bp hat, über welchen einerseits eine Rückwirkung auf den Kanalwähler KW, andererseits eine zusätzliche Steuerung des jeweils zugehörigen Amplitudenformers AF₁ bzw. AF₂, ... bzw. AFp gegeben ist.

Der Tonadressenzähler TAZ besteht aus zwei Teilen. Der erste Teil besteht aus vier in bekannter Weise hintereinandergeschalteten Flip-Flopzellen, z. B. aus Toggle Flip-Flopzellen, die jeweils eine binäre Zählstufe darstellen. Die Zählstufen sind derart geschaltet, daß der erste Teil des Zählers bis « ₁₂ » zählt, um dann beim Eintreffen des dreizehnten Zählimpulses bereits wieder in den Ausgangszustand « 0 umgeschaltet zu sein Gleichzeitig mit dem Eintreffen des dreizehnten Zählimpulses (und nur bei jedem dreizehnten Zählimpuls) wird ein Zählimpuls an den zweiten Teil des Tonadresse zählers TAZ gegeben. Der zweite Teil des Tonadressenzählers TAZ besteht aus drei hintereinandergeschaltete Flip-Flopzellen und somit aus drei Zählstufen. Sie sind so geschaltet, daß der höchste Zählstand der Anzahl der insgesamt vorgesehenen Oktaven entspricht und somit vorzugsweise gleich « 6 oder gleich « 7 ist.

Am einfachsten läßt sich das soeben genannte Verhalten des Tonadressenzählers TAZ erreichen, wenn man diejenigen Ausgänge der vier den ersten Zähleranteil bildenden Flip-Flopzellen, die beim gewünschten höchsten Zählstand also bei 12 eine « ₁ » zeigen, mit je einem Eingang eines UND-Gatters mit vier Eingängen verbindet, so daß mit dem Erreichen des höchsten Zählstands am Ausgang des UND-Gatters ebenfalls eine « 1 » erscheint. Diese wird dann dem ResetEingang des ersten Teils des Tonadressenzählers TAZ und dem Zähleingang des zweiten Teils des Tonadressenzählers zugeführt. Ersichtlich sind die einzelnen Zählzustände des ersten Teils des Zählers TAZ den einzelnen Tönen innerhalb der einzelnen Oktaven und die einzelnen Zählzustände des zweiten Teils je einer Oktave im Spielumfang der Orgel gewidmet.

Das Parallel-Serien-Schiebere^{g}isfer PSW kann z. B. ebenfalls aus von einem gemeinsamen Schiebetakt T gesteuerten Master-Slave-Flip= Flopzellen oder besser aus sog. quasistatischen Schieberegisterzellen bestehen. Die Gesamtzahl der Registerzellen entspricht, wie bereits dargelegt, der Anzahl der Spieltasten im Manual M. Jede Registerzelle hat ihren eigenen Informationseingang, der über je ein taktgesteuertes Transfergate mit dem durch je eine logische Information aus dem Manual M beaufschlagten Steuereingang Eᵥ der digitalen Halbleiterschaltung verbunden ist, der der betreffenden Registerzelle von PSW zugeteilt ist. Die Gesamtheit der genannten Transfergates wird durch einen Übernahme-Takt UE gesteuert, der ebenfalls von dem die Schiebetakte T und damit die Zähltakte für den Zähler TAZ liefernden Taktgeber TG zur Verfügung gestellt wird. Hinsichtlich einer vorteilhaften Ausgestaltung des Schieberegisters PSW kann z. B. auf die DE-A-29 24 526, hinsichtlich einer vorteilhaften Ausgestaltung des Taktgebers TG auf die DE-A-27 13 319, 28 37 855, 28 37 882 und 28 45 379 verwiesen werden.

Wird nun eine beliebige Spieltaste des Manuals M gedrückt, so erscheint an dem ihr zugeordneten Steuereingang Eᵥ der Digital-Halbleiterschaltung eine « 1 », die dann aufgrund des folgenden Übernahmetakts UE in die diesem Steuereingang zugeordnete Registerzelle des Schieberegisters PSW eingeschrieben wird. Die nun folgenden Schiebetakte T sorgen dafür, daß bis zum nächsten Übernahme-Taktimpuls UE das Schieberegister PSW geleert ist. Dabei passiert die in den einzelnen Registerzellen gespeicherte Information sukzessive den Informationsausgang D des Schieberegisters PSW, um in den noch näher zu beschreibenden Kanalwähler eingegeben zu werden. Die hierzu aufzuwendenden Schiebetakte T werden auch über den Adressenzähler TAZ in noch zu beschreibender Weise ausgewertet.

Hierzu wird nun zunächst auf den Aufbau der einzelnen Ausgangsteile V₁ bzw. V₂ ... bzw. Vp, der aus Fig. 2 ersichtlich ist, näher eingegangen.

Ein Schreib-Lesespeicher bildet einen wesentlichen Teil jedes dieser Ausgangsteile der Vermittlungsanlage VM. Ebenso wie der Adressenzähler TAZ besteht auch dieser Speicher aus zwei Teilen, nämlich einem Teil S und einem Teil S^{*}. Der erste Teil S erhält seine Information aufgrund des den einzelnen Tonnamen zugeteilten Teil des Adressenzählers TAZ, der zweite Speicherteil S^{*} wird hingegen aufgrund der Wirkung des zweiten - den Oktaven zugeteilten - Teiles des Tonadressenzählers TAZ mit zu speichernden Informationen versorgt.

Die aus dem ersten Speicherteil S ausgelesene Information gelangt über einen ersten Dekoder D an zwölf zugleich durch die Gesamtheit der Tonfrequenzeingänge TSE beaufschlagte UND-Gatter U₁ bis U_{12'} während die aus dem zweiten Speicherteils S^{*} erhaltene Information zur Beaufschlagung eines zweiten Dekoders D^{*} vorgesehen sind. Außerdem dienen die aus den beiden Speicherteilen abgegebenen Informationen zur Steuerung eines NOR-Gatters NR, das seinerseits den bereits bei Betrachtung der Fig. 1 erwähnten Rüchwirkungseingang B₁ bzw. B₂ ... bzw Bp des Ausgangsteiles V₁, bzw. V₂ usw. bildet.

Unmittelbar nach jedem die Informationseingabe in das Eingangsschieberegister PSW bewirkenden Übernahmetakt UE setzt die serielle Auslesung der jeweils aufgenommenen Information aus diesem Schieberegister und der Aufbau der die beiden Speicherteile S und S^{*} betreffenden Information in noch zu beschreibender Weise ein. Zweckmäßig ist jeder der beiden Speicherteile aus diskreten Speicherzellen, insbesondere aus diskreten quasistatischen Registerzellen entsprechend dem Eingangsschieberegister PSW aufgebaut, wobei die Taktimpulse TM für das Eingangsschieberegister PSW bzw. die Zähltakte für den Tonadressenzähler TAZ als Schiebetakte für den Aufbau des Speicherinhalts beider Speicherteile S bzw. S^{*} herangezogen werden, wie dies noch anhand von Fig. 3 näher erläutert wird.

Beispielsweise kann man den Datenausgang DA des Eingangsschieberegisters PSW zu diesem Zweck an den einen Eingang eines UND-Gatters legen, dessen anderer Eingang durch die Schiebetakte T bzw. durch aus diesen abgeleitete Sekundärimpulse gesteuert wird. Der Ausgang dieses UND-Gatters liefert nur dann eine « 1 », wenn den Datenausgang DA des Eingangsschieberegisters PSW eine « 1 passiert. Die am Ausgang des UND-Gatters erscheinenden und den einzelnen Schiebetaktimpulsen zugeordneten Bits gelangen an den Informationseingang des ersten Speicherteiles S sowie an den Informationseingang des zweiten Speicherteiles S^{*.} Durch die Wirkung von aus den Schiebetakten abgeleiteten Taktfolgen oder auf eine sonstige Weise wird erreicht, daß die « 1 im ersten Speicherteil S in der dem jeweils gespielten Ton innerhalb der Oktave entsprechenden Stelle zugeordneten Speicherzelle und im zweiten Speicherteil S^{*} in der der den gespielten Ton enthaltenden Oktave zugeordneten Speicherzelle aufgenommen wird. Die Löschung des jeweils gespeicherten Inhalts der beiden Speicherteile erfolgt durch einen gemeinsamen Resteimpuls, der vorteilhafter Weise mit dem die Informationseingabe in das Eingangsschieberegister regelnden Übernahmeimpulsen UE identisch ist. Weitere Einzelheiten bezüglich der Informationseingabe in die beiden Speicherteile S und S^{*} der einzelnen Ausgangsteile V₁ ... Vp werden im Zusammenhang mit Fig. 3 gebracht.

Jedem der beiden Speicherteile S und S^{*} ist je ein Dekodierer D bzw. D^{*} zugeordnet.

Der zur Aufnahme des die Tonadresse innerhalb der einzelnen Oktave bildenden 4 Bit-Wortes dienende erste Speicherteil S besteht dementsprechend aus vier einzelnen Schieberegisterzellen, die im Parallelbetrieb über den Dekodierer D - einem « eins-aus-zwölf-Dekoder - ausgewertet werden. Dem entsprechend den 12 Tonnamen, c, cis, d, dis usw. zwölf Signalausgänge aufweisenden ersten Dekodierer D ist dementsprechend pro Signalausgang je ein UND-Gatter U₁, bzw. U₂, ... bzw. U₁₂ zugeordnet. Jedes dieser UND-Gatter hat zwei Eingänge. Der zweite Eingang ist mit je einem der zwölf Tonsignaleingänge TSE in bereits angedeuteter Weise verbunden, die ihrerseits durch je einen der zwölf Tonfrequenzausgänge des Tonfrequenzgenerators TOS und damit mit je einer der Tonfrequenzen der höchsten Oktave beaufschlagt sind. Der Ausgang jedes der UND-Gatter U₁ bis U₁₂ ist an je einen Ausgang eines gemeinsamen ODER-Gatters O geschaltet.

Hinsichtlich der Wirkung des bisher beschriebenen Teils der Fig. 2 ist zu bemerken, daß bedingt durch den jeweiligen Inhalt des ersten Speicherteils S einer der 12 Ausgänge des Dekodierers D eine « 1 » erhält, während die übrigen die « 0»behalten. Dementsprechend erscheint am Ausgang des genannten ODER-Gatters 0 die vom Tongenerator TOS über den dem betreffenden Dekoderausgang zugeordneten Tonsignaleingang TSE gelieferte Tonfrequenz aus der höchsten Oktave.

Der zweite Speicherteil S^{*} wird durch ein die Adresse der jeweils über die betätigte Spieltaste ausgewählten Oktave bildendes 3 Bit-Wort beaufschlagt und steuert ebenfalls im Parallelbetrieb einen Dekoder D^{*.} Dieser ist als « 1-aus-sechs-Dekoder » ausgebildet und hat dementsprechend sechs Signalausgänge, von denen jeweils- aufgrund der im Speicherteil S^{*} vorliegenden Information nur einer den Pegel « 1 erhält.

Verallgemeinert läßt sich hinsichtlich der Ausgestaltung des zweiten Speicherteils S^{*} bei einer beliebigen Anzahl q der im Manual vorgesehenen Oktaven feststellen, daß der zweite Speicherteil S^{*} dann q Speicherzellen, also Schieberegisterzellen, aufweist, die zur Beaufschlagung des als « eins-aus q-Dekoders »D* ausgebildet sind, und daß dann dieser Dekodierer D^{*} q der UND-Gatter U₁^{*} bis Uₒ^{*} steuert.

Bei dem in der Fig. 2 dargestellten Beispielsfall sind im Manual M insgesamt 6 Oktaven vorgesehen, so daß der Speicherteil S^{*} nur drei zum Dekoder D^{*} führende Informationsausgänge hat und letzterer als « eins-aus-sechs »-Dekoder ausgebildet ist.

Jedem der q Ausgänge des zweiten Dekodierers D^{*} ist eines von q UND-Gattern U₁^{*}, U₂^{*}, ... Uₒ^{*} zugeordnet, indem der betreffende Dekoderausgang mit dem einen der beiden Eingänge des ihm zugeordneten UND-Gatters U₁^{*} bis Uₒ^{*} verbunden ist, während der andere Eingang des betreffenden UND-Gatters über einen dem vom ersten Dekodierer D und dem Tongenerator TAZ gesteuerten ersten ODER-Gatter 0 gesteuerten Frequenzteiler TT beaufschlagt wird. Die Gesamtheit der vom zweiten Dekodierer D^{*} beaufschlagten UND-Gatter U₁^{*} bis Uₒ^{*} liegt mit ihren Signalausgängen an je einem Eingang eines zweiten ODER-Gatters O^{*}, dessen Signalausgang den Tonsignalausgang AU₁ bzw. AU₂, ... bzw. AU_{P} bildet, wenn der betrachtete Ausgangsteil der Vermittlungsanlage VM deren erster Ausgangsteil V₁ bzw. deren zweiter Ausgangsteil V₂ ... bzw. deren letzter Ausgangsteil Vp ist.

Der durch das erste ODER-Gatter 0 gesteuerte Frequenzteiler TT wird hinfort als Tonteiler bezeichnet, da er die Aufgabe hat, aus den den Tönen der höchsten Oktave zugehörenden und vom Tongenerator TOS gelieferten Tonsignalen durch Frequenzteilung die für den Ausgang AU₁ bzw: AU₂ ... bzw. AUp bestimmten Tonschwingungen zu erzeugen.

Jedes der vom zweiten Dekodierer D^{*} gesteuerten UND-Gatter U_{1.} bis Uₒ^{*} - also im Beispielsfalle U₁^{*} bis U₆^{*} - ist an seinem zweiten Eingang über das erste ODER-Gatter 0 gesteuert und zwar in folgender Weise : Der Ausgang des ersten ODER-Gatters 0 liegt nicht nur am Eingang des Tonteilers TT sondern auch am zweiten Eingang des ersten der genannten UND-Gatter Uᵢ^{*.} Der Signalausgang der ersten Teilerstufe des Tonteilers TT liegt am zweiten Eingang des zweiten UND-Gatters U₂^{*}, der Signalausgang der zweiten Teilerstufe am zweiten Eingang des dritten UND-Gatters U₃^{*} usw., so daß der (q-1)-te, also im Beispiel der Fig. 2 der fünfte Teilerausgang, am zweiten Eingang des letzten (= q-ten) dieser UND-Gatter, also im Beispielsfall am zweiten Eingang des UND-Gatters U₆^{*} liegt. Hierdurch ist jedes dieser vom zweiten Dekodierer D^{*} gesteuerten UND-Gatter U₁^{*} bis Uₒ^{*} je einer der im Manual M vorgesehenen Oktaven zugeordnet.

Demzufolge wird aufgrund der durch den jeweiligen Inhalt des ersten Speicherteils S über den Dekodierer D der jeweils angewählte Ton als Ton der höchsten Oktave an das UND-Gatter U₁^{*} und an den Tonteiler TT geliefert. Durch die im zweiten Speicherteil S^{*} gespeicherte Adressierung der über das Manual M angewählten Oktave wird dann jeweils nur eines der UND-Gatter U₁^{*-} Uq^{*}, also im Beispielsfalle U₁^{*-}U₆^{*}, aktiviert, so daß bei Aktivierung von U₁^{*} der angewählte Ton der höchsten Oktave, bei Aktivierung von U₂^{*} der angewählte Ton der zweithöchsten Oktave und bei Aktivierung von Uₒ^{*} der angewählte Ton aus der niedrigsten Oktave an das zweite ODER-Gatter 0^{*} und damit an den Signalausgang AU des betreffenden Ausgangskanals - falls dieser durch ein entsprechendes Signal über seinen Steuereingang UE₁ bzw. UE₂ bzw.... UE_{P} vom Kanalwähler KW her angewählt worden ist - gegeben wird.

Für die Rücksteuerung auf den Kanalwähler KW sowie für die Beeinflussung des dem betrachteten Ausgangsteil V₁-Vp jeweils nachgeschalteten Amplitudenformers AF₁ bis AFp werden, wie bereits in Fig. 1 angedeutet ist, auf einen Steuereingang B₁ bzw. B₂ bzw.... bzw. Bp zugebende Signale benötigt. Um diese zu erhalten ist jeder -der durch die beiden Speicherteile S und S^{*} gesteuerte Eingang der beiden Dekodierer D bzw. D^{*} mit je einem Eingang eines NOR-Gatters NR verbunden, das nur dann ein Signal über den Rücksteuereingang B_{1'} bzw. B₂ usw. abgibt, wenn die beiden Speicherteile S und S^{*} des betrachteten Ausgangskanals V₁ bzw. V₂ usw. leer sind.

Ferner ist ein Vergleich zwischen dem Signaleingang und dem Signalausgang jeder der Speicherzellen der beiden Speicherteile des einzelnen Ausgangskanals V₁ bis Vp vorgesehen. Dies kann z. B. über je ein Äquivalenzgatter E₁ bzw. E2 bzw.... bzw.... Ep (im Beispielsfalle E₁₀) geschehen, deren Ausgänge an je einem Eingang eines UND-Gatters UL mit p Eingänge an je einem Eingang eines UND-Gatters UL mit p Eingängen (also im Beispielsfall mit 10 Eingängen) geschehen. Die Gesamtheit dieser Äquivalenzgatter mit dem UND-Gatter bildet je einen Komparator K₁ bzw. K₂ usw. Eine « 1 » am Ausgang des UND-Gatters UL zeigt an, daß die in dem betreffenden Ausgangskanal V₁ bis Vp gespeicherte Tonadresse gleich dem Zählerstand des Tonadressenzählers TAZ ist.

Statt der soeben beschriebenen Ausgestaltung der einzelnen Komparatoren K₁ bis K_{P} durch Äquivalenzgatter können die Gatter E₁ bis Ep alle auch Exklusiv-ODER-Gatter sein. Allerdings muß dann das UND-Gatter UL durch ein entsprechendes NOR-Gatter ersetzt werden.

Die Aufgabe der Komparatoren K₁ bis Kp ist, wie die weiteren Betrachtungen noch zeigen werden, vielfältig. Eine der Aufgabe ist es, anzuzeigen, daß der betreffende Ausgangskanal V₁ bis Vp besetzt ist. Eine gemeinsame Aufgabe dieser Komparatoren ist es außerdem, den Kanalwähler KW zu steuern. Dies geschieht unter Vermittlung eines ODER-Gatters OD^{*}, wie aus Fig. 3 ersichtlich ist.

Die verschiedenen Funktionen, die von der Vermittlungsanlage VM zu erfüllen sind, werden in erster Linie über den Kanalwähler KW gesteuert. Das Blockschaltbild einer bevorzugten Ausführung des Kanalwählers KW ist in Fig. 3 dargestellt.

Von der in Fig. 2 dargestellten Ausführung der Vermittlungsschaltung und der in Fig. gegebenen Gesamtschaltung sind der Tonadressenzähler TAZ und die Adressenspeicherteile S, S^{*} der einzelnen Ausgangsteile V₁ bzw. V₂ bzw.... bzw. V_{P} (im Beispielsfall ist p = 10, wie bereits oben angedeutet) sowie die durch die Äquivalenz-Gatter E₁ bis E₇ und das durch diese gesteuerte ODER-Gatter OR gegebenen Komparatoren K₁ bis Kp angedeutet, da diese einerseits der Steuerwirkung durch den Kanalwähler KW unmittelbar ausgesetzt sind und ihrerseits Rückwirkungen auf den Kanalwähler haben.

Jedem der vorgesehenen Ausgangskanäle V₁ bis Vp ist im Kanalwähler KW je ein UND-Gatter A₁ bzw. A₂ bzw ... bzw. Ap (im Beispielsfalle A₁ bis A₁₀) zugeordnet. Jedes dieser UND-Gatter A₁ bis Ap wird über zwei Eingänge gesteuert, wovon jeweils der eine an dem durch das Eingangs- Schieberegister PSW gesteuerten Dateneingang DE des Kanawählers und der andere am Ausgang je eines ODER-Gatters OD₁ bzw. OD₂ bzw ... bzw. OD_{P} liegt. Der Signalausgang jedes dieser UND-Gatter A₁ bis Ap bildet den Steuerausgang UE₁ bzw. UE₂ bzw. UEp, der zur zusätzlichen Steuerung der dem jeweils zugeordneten Ausgangsteil V₁ bzw. V₂ bzw ... bzw. V_{P} der Vermittlungsanlage VM jeweils zugehörigen Adressenspeicher S und S^{*} dient, worauf noch näher eingegangen wird.

Das die einzelnen soeben genannten UND-Gatter A₁ bis Ap jeweils steuernde ODER-Gatter OD₁ bzw. OD₂ bzw ... bzw. OD_{P} hat einen ersten Eingang, der jeweils durch den Ausgang je eines weiteren UND-Gatters UG₁ bzw. UG₂ bzw ... bzw. UGp unmittelbar beaufschlagt wird. Ein zweiter Signaleingang jedes dieser ODER-Gatter OD₁ bis ODp wird durch den Signalausgang je eines weiteren UND-Gatters A^{*}₁ bis A*p gesteuert.

Die im Zusammenhang mit der Steuerung der ODER-Gatter OD₁ bis ODp genannten UND-Gatter UG₁ bis UG_{P} haben mit Ausnahme des dem ersten Ausgangsteil oder Kanals V₁ zugeordneten UND-Gatters UG₁ drei Eingänge, während das dem ersten Kanal V₁ zugeordnete UND-Gatter nur zwei Eingänge aufweist. Je einer der Eingänge aller dieser UND-Gatter UG₁ bis UGp wird durch den (durch das NOR-Gatter NR gegebenen) Steuerausgang B₁ bzw. B₂ bzw. Bp des betreffenden Ausgangsteiles bzw. Kanals V₁ bzw. V₂ bzw. Vp gesteuert, während ein anderer Eingang jedes dieser UND-Gatter über einen Inverter IV von einem gemeinsamen NOR-Gatter NO gesteuert wird. Je ein Eingang der bereits genannten weiteren UND-Gatter A₁^{*} bis Ap^{*} liegt unmittelbar am Ausgang dieses NOR-Gatters NO, dessen Eingänge durch je einen der insgesamt vorgesehenen Ausgangsteile V₁ bis Vp der Vermittlungsanlage VM über dessen Steuerausgang B₁ bis Bp beaufschlagt sind.

Das dem ersten Ausgangsteil V₁zugeordnete UND-Gatter UG₁ ist somit durch den Steuerausgang B₁ und durch das NOR-Gatter NO voll ausgesteuert. Bei den übrigen UND-Gattern aus der Gruppe der UND-Gatter UG₁ bis UGp hat man, wie soeben festgestellt, drei Eingänge, von denen zwei in analoger Weise wie die beiden Eingänge des ersten dieser UND-Gatter UG₁ gesteuert sind. Demzufolge liegt je ein Eingang aller dieser UND-Gatter UG₂ bis UGp am Ausgang des NOR-Gatters NO über den Inverter IV und ein zweiter Eingang am Steuerausgang B₂ bzw. B₃ bzw ... bzw. Bp des jeweils zugehörigen Ausgangsteiles V₂ bzw. V₃ bzw ... bzw. Vp der Vermittlungsanlage VM. Der dritte Eingang dieser UND-Gatter UG₂ bis UGp wird über den Ausgang je einer Logikzelle L₁₂ bzw. L23 bzw ... bzw. L_{(P-2),(p-1)} bzw_{.} L_{(p-1),p} gesteuert.

Die Logikzelle L₁₂, die zur Steuerung des dritten Eingangs des zweiten UND-Gatters UG₂ aus der Reihe der UND-Gatter UG₁ bis UG_{P} vorgesehen ist, besteht lediglich aus einem Inverter, dessen Eingang durch den Steuerausgang B₁ des ersten Ausgangsteils V, der Vermittlungsanlage VM gesteuert ist (der zugleich an dem einen Eingang des UND-Gatters UG₁ liegt) und dessen Ausgang einerseits mit dem dritten Eingang des UND-Gatters UG₂ (zugeordnet zum zweiten Ausgangsteil V₂) verbunden ist und andererseits am Eingang der nächsten, zur Beaufschlagung des folgenden UND-Gatters UG₃ vorgesehenen Logikzelle L₂₃ liegt.

Die übrigen Logikzellen L₂₃ bis ^{L}(p-1),p sind einander gleich und bestehen aus je einem Inverter L₂₃ₐ bzw. L₃₄ₐ bzw ... bzw. L_{(p-1),p a}und einem NOR-Gatter mit zwei Eingängen, dessen Ausgang den Signalausgang der betreffenden Logikzelle bildet und das mit L_{23b}, L_{34b}, ... L_{(p-1) p b} bezeichnet ist (vergl. Fig.4). Schaltungsmäßig ist dabei der Eingang des Inverters a der betreffenden Logikzelle L₂₃ bzw. L₃₄ bzw ... bzw. L_{(p-1).} p mit dem Ausgang der jeweils vorangehenden Logikzelle L₁₂ bzw. L₂₃ bzw ... bzw. L(p.

2). (p-1) verbunden, während sein Ausgang an den einen Eingang des jeweils zugeordneten NOR-Gatters b liegt. Der andere Eingang des NOR-Gatters b der betreffenden Logikzelle L₂₃ bis L_{(p-1),p} wird vom Steuerausgang B₁ bzw. B₂ bzw ... bzw. Bp desjenigen Ausgangsteils V₃ bzw. V₄ bzw ... bzw. Vp gesteuert, dem das betreffende UND-Gatter aus der reihe der UND-Gatter UG₁ bis UG_{P} zugeordnet ist. Der Aufbau und die Anschaltung der Logikzellen ist anhand der drei ersten dieser Logikzellen, nämlich der Logikzellen L₁₂, L₂₃ und L₃₄ in Fig. 4 dargestellt.

Bei dem in Fig. 3 dargestellten Kanalwähler (oder Ausgangsteil Wähler) KW werden durch den Ausgang des NOR-Gatters NO nicht nur die soeben besprochenen UND-Gatter UG₁ bis UGp sondern auch noch eine weitere, ebenfalls bereits erwähnte Gruppe A₁^{*} bis Ap^{*} von UND-Gattern gesteuert, die ebenfalls jeweils einem der Ausgangskanäle V₁ bis Vp der Vermittlungsanlage VM zugeordnet sind. Jedes dieser UND-Gatter A₁^{*} bis Ap^{*} z. B. hat zwei Eingänge, von denen der eine ohne Zwischenschaltung eines Inverters oder eines anderen Bauelementes unmitelbar am Ausgang des NOR-Gatters NO liegt, während der andere am Ausgang je eines Komparators K₁^{*} bis Kp^{*} liegt. Die Komparatoren K₁^{*} bis Kp^{*} entsprechen im Aufbau den einzelnen Komparatoren K₁ bis Kp. Sie sind einerseits durch einen gemeinsamen Referenzzähler RZ und andererseits durch je einen sog. Alterzähler AZ₁ bzw. AZ₂ usw. beaufschlagt und sprechen bei Gleicheit des Zählstandes jedes der p vorgesehenen und jeweils je einem der p Ausgangskanäle V₁ bis Vp fest zugeordneten Alterzähler AZ₁ bis AZp mit dem jeweiligen Zählstand des Referenzzählers RZ an.

Im folgenden wird nun die Wirkungsweise des in Fig. 3 und Fig. 4 dargestellten Kanalwählers KW beschrieben. Dabei ist es zweckmäßig, noch auf die Ausbildung der einzelnen Speicherteile S und S^{*} in den einzelnen Ausgangskanälen V₁ bis Vp einzugehen. Es empfiehlt sich nämlich, wenn die einzelnen Speicherzellen dieser Speicherteile aus quasistatischen schieberegisterzellen gebildet sind. Im Gegensatz zu einem Schrieberegister ist jedoch hier keine Serienschaltung der Speicherzellen vorgesehen, sondern jede Speicherzelle ist sowohl eingangsseitig als auch ausgangsseitig für sich gestellt. Gemeinsam ist nur die Beaufschlagung über das Manual M und die Taktversorgung.

Insgesamt sind jedem der Ausgangsteile V₁ bis Vp sieben Speicherzellen S₁ bis S₄.und S₁^{*} bis S₃^{*} zugeordnet, wobei die vier-Zellen S₁ bis S₄ durch den ersten Teil des Tonadressenzählers TAZ und die drei Zellen S₁^{*} bis S₃^{*} durch den zweiten Teil des Tonadressenzählers TAZ gesteuert sind. Dementsprechend sind die Speicherzellen des ersten Speicherteils S zur Aufnahme der Bezeichnung des jeweils angespielten Tons innerhalb der einzelnen Oktave und die Speicherzellen des zweiten Speicherteils zur Aufnahme der Bezeichnung der Oktave, in der der jeweils angespielte bzw. anzuspielende Ton liegt, bestimmt. Demzufolge sind weiterhin die Signalausgänge der den ersten Speicherteil S bildenden Speicherzellen S₁ bis S₄ zur Beaufschlagung des ersten Dekoders D und die Ausgänge der den zweiten Speicherteil S^{*} bildenden Speicherzellen S₁^{*} bis S₃^{*} zur Steuerung des zweiten Dekodierers D^{*} vorgesehen. In Fig. 5, auf die vor der weiteren Beschreibung des Wirkungsweise eines Kanalwählers KW gemäß Fig. 3 eingegangen werden soll, sind lediglich die ersten drei Speicherzellen S₁ bis S₃ des ersten Speicherteils S dargestellt. Im Aufbau und in der Anschaltung entsprechend die übrigen Speicherzellen S₄ bzw. S₁* bis S₃^{*} den in Fig.5 dargestellten Speicherzellen im vollen Maße.

Jede der Speicherzellen der beiden Speicherteile S und S^{*} in jedem Ausgangskanal V₁ bis Vp enthält vier Transfertransistoren t₁, t₂, t₃ und t₄, die jeweils durch einen MOS-Transistor vom Anreicherungstyp gegeben sind. Sie enthält außerdem einen Inverter l und ein NOR-Gatter N. Außerdem benötigt man einen sog. Dreiphasentaktgeber, also einen Taktgeber TG, der zur Abgabe von drei periodischen und dieselbe Frequenz aufweisenden Impulsfolgen TM, TS und TSS befähigt ist. Wesentlich für die drei Impulsfolgen ist, daß sich die einzelnen Impulse TS ohne Überlappung zwischen je zwei Impulsen der Folge TM einordnen, so daß zwischen jeweils benachbarten Impulsen TM und TS ein Zwischenraum vorgesehen ist. Außerdem koinzidieren die fallenden Flanken der Impulse aus der Folge TSS mit der fallenden Flanke je eines Impulses aus der Folge TS während bezüglich der ansteigenden Flanke die Impulse TSS gegenüber den Impulsen TS geringfügig verzögert sind. Da man zweckmäßig auch das Eingangsschieberegister PSW mittels quasistatischer Registerzellen, also mit Zellen entsprechend Fig. 5 aufbaut, werden auch hier die Takte TM, TS und TSS benötigt. Schließlich wird man auch die einzelnen Zählerstufen des Tonadressenzählers TAZ und weiterer in der Schaltung verwendeter Zähler, insbesondere auch des Referenzzählers RZ und der Alterszähler AZ₁ bis AZp mittels Master-Slave-Flip-Flops (insbesondere mittels je eines Toggle-Flip-Flops) aufbauen, für dessen Betrieb die Impulse TM und TS ebenfalls benötigt werden.

Der Dateneingang jeder der die Speicherteile S und S^{*} bildenden Speicherzellen ist, wie aus Fig. ersichtlich ist, durch den Sourceanschluß des Transfertransistors t₁ gebildet, der dementsprechend an dem Zählausgang Q der ihm jeweils zugeordneten Zählstufe des Tonadressenzählers TAZ gelegt ist. Die Gates der Eingangs-Transfertransistoren t₁ aller dieser Speicherzellen S₁ bis S₄ und S₁^{*} bis S₄^{*} liegen gemeinsam am Ausgang des dem betreffenden Ausgangskanal V₁ bis Vp zugeordneten und den diesen steuernden Kanalwähler-Ausgäng UE₁ bzw. UE₂ bzw ... bzw. UEp bildenden UND-Gatters A₁ bzw. A₂ bzw ... bzw. Ap. Verwendet man die in Fig.5 dargestellen Speicherzellen, so müssen die UND-Gatter A₁ bis Ap mit drei Signaleingängen jeweils ausgestattet werden. Zwei davon sind in der aus Fig. 3 ersichtlichen Weise beaufschlagt, während der dritte durch die die Speicherzellen S_{1'} S₂ usw. steuernden Takte TM gesteuert ist.

Der Drain des Transistors t₁ jeder dieser Speicherzellen S_{1'} S₂ usw. liegt einerseits am Eingang eines Inverters I, andererseits an je einer stromführenden Elektrode zweier Transfertransistoren t3 und t4. Der Ausgang des Inverters ist über einen Transfertransistor t2 an den einen Eingang eines NOR-Gatters N gelegt, dessen zweiter Eingang durch ein allgemeines Resetsignal Re gesteuert ist und dessen Ausgang den Ausgang der betreffenden Speicherzelle bildet. Die Gates der Transfertransistoren t2 der Speicherzellen werden gemeinsam vom Takt TS gesteuert.

Die Transfertransistoren t3 überbrücken mit ihrer Source-Drainstrecke die Serienschaltung von Inverter I, Transfertransistor t2 und NOR-Gatter N. Ihr Gate wird durch die Taktimpulse TSS gesteuert. Der Transfertransistor t4 liegt mit seiner Source-Drainstrecke zwischen dem Bezugspotential (Masse) und dem Eingang des Inverters I. Sein Gate wird durch in noch zu beschreibender Weise erzeugte Impulse L beaufschlagt. Der Ausgang der NOR-Gatter N jeder der Speicherzellen S_{1'} S₂ usw. ist einerseits an den ihm jeweils zugeteilten Eingang eines der beiden Dekodierer D bzw. D^{*} gelegt. Andererseits ist jeder der sieben Speicherzellen je eines der Vergleichsgatter E₁ bis E₇ des Komparators K₁ bzw. K₂ usw. zugeordnet. Hierzu ist der eine Eingang des betreffenden Äquivalenzgatters E₁ bzw. E2 bzw ... bzw. E₇ des betreffenden Komparators K_{1'} K₂ ... Kp an den Source-Anschluß des Eingangs-Transfertransistors t₁ und der andere Eingang an den Ausgang·des NOR-Gatters N der betreffenden Speicherzelle gelegt. Zu bemerken ist, daß die das Gate der Transistoren t₄ steuernden Löschimpulse L durch aus der Folge TM selektierte Impulse gegeben sind. Über ihre Erzeugung wird noch eingegangen.

Die bei Aktivierung des den einzelnen Speicherzellen in den Speicherteilen S und S^{*} des einzelnen Ausgangskanals V₁ bis Vp zugeordneten Eingangs-Transfertransistors t₁ an dessen Source gelangende «1 ' wird in der jeweiligen Speicherzelle aufgrund der beiden Taktfolgen TS und TSS solange erhalten, bis durch einen Löschimpuls L die « 1 » über den Löschtransistor t4 gelöscht wird und somit die Speicherzelle erneut für das Einschreiben einer « 1 » zur Verfügung steht. Da der Löschimpuls L gleichzeitig an alle Löschtransistoren t4 der dem betreffenden Ausgangskanal K₁ bis Kp zugehörigen Speicherzellen S_{1'} S₂ usw. gelangt, werden die beiden Speicherteile S und S^{*} des betreffenden Ausgangskanals gleichzeitig gelöscht, so daß der Kanal erneut für eine Beaufschlagung durch den Tonadressenzähler TAZ zur Verfügung steht. Dies wird durch die «1 » am Rücksteuerungsausgang S_{1'} S₂ usw. des betreffenden Kanals V₁, V₂, ... angezeigt.

Zusammenfassend ist somit festzustellen :
1. Jedesmal wenn durch die Ausgänge der Zählstufen im Tonadressenzähler TAZ der Zählstand erreicht wird, der in den beiden Speicherteilen S und S^{*} jedes Ausgangskanals V₁ bis Vp eingespeichert ist, so erscheint am Ausgang des dem betreffenden Ausgangskanals V₁, V₂, usw. zugeteilten Komparators K_{1'} K₂ usw. eine « 1 ». Dies gilt auch, wenn der Zählstand von TAZ gleich « 0 ist und die betreffenden Speicherteile S und S^{*} leer sind. In allen anderen Fällen liegt an den Ausgängen der einzelnen Komparatoren K₁ bis Kp eine « 0 ».

Wir nun die Gesamtordnung aktiviert, so ist aufgrund eines allgemeinen Rücksetzsignals dafür gesorgt, daß sich alle Ausgangskanäle V₁ bis V_{P}, die ihnen zugeordneten Alterszähler AZ₁ bis AZ_{P} sowie der Referenzzähler RZ sich im Ausgangszustand befinden, so daß am Ausgang aller Komparatoren K₁ bis K_{P} und K₁^{*} bis Kp^{*} eine « 1 » gegeben ist.

Wird nun. eine Spieltaste im Manual M gedrückt, so wird in die ihr zugeordnete Registerzelle des Eingang-Schieberegisters PSW eine « 1 » eingegeben, während die den nicht betätigten Spieltasten zugeordneten Registerzellen den Zustand « 0 beibehalten. Die nun einsetzenden Taktimpulse beginnen nun die aufgrund der gedrückten Spieltaste erzeugte «1 » aus dem Eingangs-Schieberegister auszuschieben, wobei jeder Schiebetakt im Tonadressenzähler TAZ gezählt wird. Da die Anordnung der den einzelnen Registerzellen im Eingangs-Schieberegister PSW der Anordnung der Spieltasten im Manual M genau entspricht, ist die Anzahl der bis zum Erscheinen der « 1 am Datenausgang des Eingangs-Schieberegisters PSW erforderlichen Schiebetakte und der mit deren Hilfe aufgebaute Zählstand im Tonadressenzähler TAZ die Adresse für den jeweils angespielten Ton.

Um nun den diese Adresse bildenden Zählstand aus dem Tonadressenzähler TAZ in einen der Ausgangskanäle V₁ bis Vp zu übernehmen, muß an einem der UND-Gatter A₁ bis Ap jeder der Eingänge mit einer « 1 besetzt sein. Da die Information aus dem Eingangsschieberegister PSW ebenfalls durch die vom Taktgeber TG gelieferten Taktimpulse TM, TS und TSS ausgeschoben wird, wenn die Schieberegisterzellen quasistatische Registerzellen sind, ist automatisch dafür gesorgt, daß beim Eintreffen einer « 1 » über den Dateneingang DE des Kanalwählers KW an den Eingang der UND-Gatter A₁ bis Ap auch eine « 1 » an dem dem Takt TM gewidmeten Eingang dieser UND-Gatter anhängig wird. Da schließlich das UND-Gatter UG₁ von allen diesen UND-Gattern UG₁ bis UG_{P} nur zwei Eingänge aufweist und ein Eingang aller dieser UND-Gatter bei leeren Speichern über den zugehörigen Rücksteuerungsausgang B₁ bzw. B₂ bzw..... bzw. B_{P} beständig mit einer « 1 » beaufschlagt ist und außerdem dem zweiten Eingang aller UND-Gatter UG₁ bis UGp die von dem Inverter IV gelieferte « 1 » anhängig ist und das dem ersten Ausgangskanal V₁ zugeordnete UND-Gatter UG₁ allein nur zwei Eingänge hat, ist nur am Ausgang dieses UND-Gatters UG₁ eine « 1 gegeben. Dies bedeutet, daß von den ODER-Gattern OD₁ bis ODp nur das ODER-Gatter OD₁ am Ausgang eine « 1 » hat. Somit kann beim Austritt der « 1 aus dem Eingangsschieberegister PSW nur das dem ersten Ausgangskanal V₁ zugehörige UND-Gatter A₁ ansprechen und den seinen Ausgangskanal aktivieren.

Dies bedeutet, daß der beim Austritt der « 1 » aus dem Eingangs-Schieberegister PSW vorliegende Zählstand, also die Adresse des angespielten Tons, in die Speicherzellen des ersten Ausgangskanals V₁ übernommen wird. Dies hat zur Folge, daß die « 0 am Ausgang des Komparators K₁ verschwindet, daß außerdem am Rücksteuerungsausgang B₁des ersten Ausgangsteils V₁ statt der bisher vorhandenen « 1 » eine « 0 » erscheint und daß damit an dem das dem zweiten Ausgangskanal V₂ zugeordneten UND-Gatter UG₂ alle drei Eingänge mit einer « 1 » belegt sind. Denn durch die « 0 » am Rücksteuer-Ausgang B₁ entsteht am Ausgang der (lediglich durch einen Inverter gegebenen) Logikzelle L₁₂ eine « 1 », so daß nunmehr am Ausgang von UG₂ eine « 1 » anhängig ist, während die « 1 » am Ausgang von UG₁ nunmehr verschwunden und an den Ausgängen der übrigen UND-Gatter UG₃ bis UGp ebenfalls das Erscheinen einer « 1 vorläufig ausgeschlossen ist.

Somit wird beim Ausschieben einer nächsten « 1 » aus dem Eingangs-Schieberegister PSW der sich bis dahin aufgebaute Zählstand von TAZ und damit die Tonadresse des neu angespielten Tones in die Speicherzellen des zweiten Ausgangsteils V₂ übernommen. Hierdurch verschwindet die « 1 » am Rücksteuerungsausgang B₂ dieses Kanals V₂, wodurch über die Logikzelle L₂₃ dafür gesorgt wird, daß die drei Eingänge des dem nächsten Ausgangskanal V₃ zugehörigen UND-Gatters UG₃ mit einer « 1 » bis zum Eintreffen der nächsten « 1 aus dem Ausgangs-Schieberegister PSW beaufschlagt bleiben. Das Spiel wiederholt sich sukzessive an dem jeweils folgenden Ausgangskanal V₄ bis Vp, bis die Adressen der ersten p angespielten Töne in je einem der Ausgangskanäle gespeichert ist und - solange der Speicherzustand andauert - in der bereits anhand von Fig. 2 beschriebenen Weise dafür sorgt, daß die dem gespeicherten Ton entsprechende Tonfrequenzschwingung am Tonsignalausgang AU₁ bzw. AU₂ bzw..... bzw. AUp des betreffenden Ausgangskanals V₁ bzw. V₂ bzw..... bzw. Vp an den jeweils zugeordneten Amplitudenformer AF₁ bis AFp abgegeben wird.

Sind nun alle Kanäle V₁ bis Vp durch je einen angespielten Ton besetzt, so muß nun dafür gesorgt werden, daß die Speicherzellen wenigstens eines der Ausgangskanäle V₁ bis Vp durch einen L-Impuls wieder geleert werden. Die Erzeugung dieser abgezweigte TM-Impulse darstellenden Löschimpulse sowie deren Verteilung an die einzelnen Ausgangsteile V₁ bis Vp der Vermittlungsanlage VM richtet sich nun nach verschiedenen bereits genannten Gesichtspunkten. Wie die Realisierung in den einzelnen Fällen erfolgt, soll nach Besprechung'der Fig. und 7 dargestellt werden.

Jeder der in Fig. 2 dargestellten Ausgangskanäle V₁ bzw...... bzw. Vp der Vermittlungsanlage VM steuert mit seinem Ausgang je einen Amplitudenformer AF₁bzw...... AFp. Der Aufbau eines solchen Amplitudenformers ist in Fig. 6 dargestellt.

Hiernach liegt der Ausgang AU₁ bzw. AU₂ bzw. .... bzw. AUp des betreffenden Ausgangsteils V₁ bis. V₂ bzw..... bzw. Vp am Eingang je einer Formerschaltung FS, die jeweils mit einem Zähler Z kombiniert ist. Hinsichtlich der Einzelheiten der Formerschaltung FS und des Zählers Z kann auf die DE-A-29 16 765 hingewiesen werden. Diese Patentanmeldung betrifft eine Halbleiterschaltung für die Umformung von Folgen periodischer Wechselspannungssignale mit einem Signaleingang, einem die Umformung bewirkenden Schaltungsteil und einem Signalausgang. Kennzeichnend für diese Halbleiterschaltung ist die Maßnahme, daß der Signaleingang an den einen stromführenden Anschluß von mehreren einander gleichen Transistoren gelegt und jeder dieser Transistoren mit einem weiteren solchen Transistor zu je einem Transistorpaar zusammengefaßt ist, indem der andere stromführende Anschluß des ersten Transistors jedes Transistorpaares mit dem entsprechenden stromführenden Anschluß des zugehörigen weiteren Transistors verbunden und außerdem über je eine von n verschiedenen Widerstandskombinationen an den Signalausgang der Schaltung gelegt ist, daß ferner die den einzelnen Transistorpaaren jeweils zugeordneten Widerstandskombinationen ein Widerstands-Netzwerk bilden und daß die ersten stromführenden Elektroden der zweiten Transistoren aller dieser Transistorpaare an einem gemeinsamen und vom Bezugspotential (Masse) verschiedenen Betriebspotential liegen und daß schließlich zur Beaufschlagung der Steuerelektroden der Transistoren ein n Zählstufen aufweisender und von einem Taktgeber mit Zählimpulsen gesteuerter Digitalzähler vorgesehen ist und die n Transistorpaare in von Fall zu Fall verschiedener Weise mit den Signalausgängen des Digitalzählers verbunden sind.

Der dem einzelnen Amplitudenformer AF₁ bis AFp jeweils zugeordnete Dualzähler Z ist, wie bereits in der DE-A-29 16 765 dargelegt, als Vorwärts-Rückwärtszähler ausgestaltet. Er weist im Beispielsfall 7 Zählstufen in Gestalt von sieben hintereinandergeschalteten Flip-Flopzellen, z. B. Toggle-Flip-Flopzellen, auf, die jeweils mit zwei Eingängen, also einem direkten und einem invertierten Eingang versehen sind. Jeder der beiden Eingänge der einzelnen den Zähler Z bildenden Flip-Flopzellen ist mit dem Gate je eines MOS-Transistors vom Anreicherungstyp verbunden. Die Drains der beiden auf diese Weise je einer Zählstufe zugeordneten MOS-Transistoren sind miteinander verbunden und über je einen Widerstand mit je einem Teilerpunkt eines durch - im Beispielsfall durch 8 hintereinander geschaltete Widerstände gegebenen - Spannungsteilers verbunden. Die Source-Anschlüsse der einen der beiden je einer Zählstufe zugeordneten MOS-Transistoren liegt an einem mittleren Betriebspotential und der andere (dem invertierten Eingang zugeordnete) Transistor mit seiner Source an dem Tonsignalausgang AU₁ bzw..... bzw. AUp des dem betreffenden Amplitudenformer AF₁ bzw.... bzw. AFp zugeordneten Ausgangskanals V₁ bzw.... bzw. Vp der Vermittlungsanlage VM. Der besagte Spannungsteiler bildet mit einem Ende den Signalausgang SG₁ bzw...... bzw. SG_{P} des betreffenden Amplitudenformers und liegt mit dem anderen Ende an dem besagten mittleren Betriebspotential und somit an den Source-Anschlüssen der den invertiert beaufschlagten Eingängen der einzelnen Zählstufen zugeordneten MOS-Transistoren.

Die Slgnalausgänge der p vorgesehenen Amplitudenformer AF₁ bis AF_{P} liegen an je einem Eingang einer Mischstufe Mi, deren Aüsgang über einen Verstärker V einen Lautsprecher LT, also einen elektro-akustischen Wandler, steuert. Auf Einzelheiten hinsichtlich der bisher beschriebenen Teile der in Fig. 6 dargestellten Amplitudenformeschaltung braucht im Zusammenhang mit der vorliegenden Halbleiterschaltung nicht weiter eingegangen werden.

Der Zähleingang des Vorwärts-Rückwärtszählers Z des Amplitudenformers wird von einer wenigstens einen Oszillator enthaltenden Anlage zur Erzeugung der Zähltakte versorgt, wobei die Anlage ihrerseits durch bestimmte Zählstände des betreffenden Zählers Z rückgesteuert ist. Im Beispielsfall sind zwei solche Oszillatoren OZ₁ und OZ₂ vorgesehen, die in an sich bekannter Weise derart ausgestaltet sind, daß sie RechteckSchwingungen mit einstellbarer Frequenz liefern. Jeder dieser beiden Oszillatoren OZ₁ und OZ₂ steuert einen Frequenzteiler TL₁ bzw. TL₂, die im Beispielsfall jeweils aus drei hintereinander geschalteten Teilerstufen F₁ bis F₃ und F₄ bis F₆ im Gestalt von Flip-Flopzellen, aufweisen. Im Beispielsfall sind Master-Slave-Flip-Flops (Toggle-Flip-Flops) für die einzelnen Teilerstufen verwendet, so daß die von dem jeweiligen Oszillator OZ₁ oder OZ₂ gelieferten Schwingungen dem einen Eingang der ersten Flip-Flopzelle unmittelbar und dem anderen Eingang über einen (nicht besonders bezeichneten) Inverter zugeführt ist. Diese beiden Oszillatoren OZ₁ und OZ₂ sind allen der vorgesehenen p Amplitudenformern gemeinsam. Sie steuern also insgesamt p Frequenzteiler TL₁ und p Frequenzteiler TL₂.

Als weiterer Bestandteil der Anlage für die Erzeugung der Zähltakte sind wenigstens zwei Flip-Flops und eine durch gewisse Zählstände des Binärzählers Z über die Flip-Flops rückgesteuerte und die Zufuhr der von den Teilerstufen gelieferten Schwingungen als Zähltakte für den Zähler Z liefernde Logik, die aus UND-Gattern und Oder-Gattern kombiniert ist, vorgesehen.

Hierbei sind in dem in Fig. 6 dargestellten Beispielsfall zunächst sechs UND-Gatter a₁ bis a₆ mit jeweils drei Signaleingängen zu erwähnen, von denen die drei ersten dem vom Oszillator OZ₁ gesteuerten ersten Teiler TL₁ und die drei letzten dem vom Oszillator OZ₂ gesteuerten zweiten Teiler TL₂ zugeordnet sind, indem je ein Ausgang, z. B. der nicht invertierte Ausgang, jeder Teilerstufe F₁ bis F₆ mit je einem Eingang eines der UND-Gatter a₁ bis a₆ verbunden ist. Demzufolge sind z. B. die UND-Gatter a₁ bis a₃ dem ersten Teiler TL, und die UND-Gatter a₂ dem zweiten Teiler TL₂ zugeteilt. Die Ausgänge aller dieser UND-Gatter a₁ bis a₆ gehen auf je einen Eingang eines gemeinsamen ODER-Gatters od. Der Ausgang dieses ODER-Gatters od liegt an einem weiteren UND-Gatter ug, das zwei Eingänge aufweist, von denen der eine durch das besagte ODER-Gatter od und der andere durch den einen Ausgang einer Flip-Flopzelle FF gesteuert ist. Das Flip-Flop LFF wird an beiden Eingängen durch je einen Ausgang der Logikschaltung Lo beaufschlagt. Diese Logikschaltung Lo ist ihrerseits durch den Vorwärts-Rückwärtszähler Z und durch ein Startsignal St gesteuert, das außerdem zum starten des durch die beiden NOR-Gatter n₁ und n₂ gebildeten RS-Flip-Flops vorgesehen ist.

Der Vorwärts-Rückwärtszähler Z hat im Beispielsfalle sieben Zählstufen. Er steuert sowohl mit dem Zählerstand « 0 » als auch mit seinem höchsten Zählstand die Logikschaltung Lo und mit dem höchsten Zählstand sowie mit zwei weiteren Zählständen je eines der drei UND-Gatter a₁*, a₂* und a₃* (es können natürlich auch noch mehrere solcher UND-Gatter vorgesehen sein), die jeweils sieben Eingänge aufweisen und die zwecks Kodierung jeweils eines bestimmten Zählstandes des Zählers Z durch je einen der beiden Ausgänge Q und Q jeder Zählstufe von Z beaufschlagt sind. Dabei ist das UND-Gatter a1* einem von « 0 » verschiedenen ersten Zählstand, das UND-Gatter a₂^{*} einem zweiten - höheren - Zählstand und das UND-Gatter a₃* einem noch höheren dritten Zählstand von Z zugeordnet, der insbesondere dem höchsten Zählstand dieses Zählers Z entspricht. Dem dritten UND-Gatter a₃^{*} ist ausgangsseitig eine Differenzierstufe DS₂ zugeordnet, während die Steuerung durch die beiden anderen UND-Gatter a₁* und a₂* ohne eine Solche Differenzierstufe arbeitet.

Das UND-Gatter a₁* liegt an einem Eingang des bereits genannten NOR-Gatters n₁, das zusammen mit dem NOR-Gatter n₂ ein RS-Flip-Flop bildet. Hierzu ist sein Ausgang an einem Eingang des NOR-Gatters n₂ und der Ausgang des NOR-Gatters n₂ an einen Eingang des NOR-Gatters n₁ gelegt. Das erste NOR-Gatter n₁ hat noch einen dritten Eingang, der an einem durch Rücksetzsignale gesteuerten Reseteingang der Schaltung gemäß Fig. 6 liegt. Durch diesen Reseteingang Re ist außerdem ggf. der Rücksetzeingang des Zählers Z beaufschlagt, so daß dieser beim Auftreten eines Rücksetzimpulses auf den Zählstand « 0 » umschaltet (falls der Zähler Z nicht bereits vorher durch die Rückzählphase auf « 0 » geschaltet ist). Ein durch ein Startsignal gesteuertet Eingang St liegt über eine Differenzierstufe DS, einerseits an der Logik Lo und andererseits an einem zweiten Eingang des mit dem NOR-Gatter n₁ kreuzgekoppelten NOR-Gatters n₂. Der Ausgang des durch die NOR-Gatter n₁ und n₂ gebildeten RS-Flip-Flops ist mit dem Ausgang des NOR-Gatters n₁ identisch. Er liegt an je einem Eingang der durch die beiden letzten Teilerstufen F₃ und Fₑ der beiden Teiler TL₁, und TL₂ beaufschlagten UND-Gatter a₃ und aₑ.

Ein zweites RS-Flip-Flop ist durch die beiden NOR-Gatter n₃ an den Ausgang des jeweils anderen NOR-Gatters gelegt. Ein zweiter Eingang des NOR-Gatters n₃ liegt am Ausgang des UND-Gatters a1*, ein zweiter Eingang des anderen NOR-Gatters n₄ am Ausgang des UND-Gatters a₂* und ein dritter Eingang des NOR-Gatters n₄ am Reseteingang Re der Schaltung. Der Ausgang des zweiten RS-Flip-Flops n₃, n₄ ist durch den Ausgang des zweiten dieser NOR-Gatter, also durch den Ausgang des Gatters n₄ gegeben. Er liegt an je einem Eingang der durch die beiden vorletzten Stufen F₂ bzw. F₄ der beiden Teiler TL₁ und TL₂ beaufschlagten UND-Gatter a₂ bzw. a₅.

Ein drittes RS-Flip-Flop ist durch die beiden NOR-Gatter n₅ und n₆ gegeben, von denen wiederum je ein Eingang auf den Ausgang des anderen Gatters rückgekoppelt ist. Ein weiterer Eingang des Gatters n₅ wird durch den Ausgang des zweiten UND-Gatters a₂^{*} und ein weiterer Eingang des anderen NOR-Gatters n₆ durch den Ausgang des UND-Gatters a₃^{*} über eine Differenzierstufe DS₂ gesteuert. Ein dritter Eingang des NOR-Gatters n₆ liegt am Reseteingang Re. Sein Ausgang bildet den Ausgang des dritten RS-Flip-Flops n₅, n₆. Er liegt an je einem Eingang der durch die ersten Teilerstufen F₁ bzw. F₄ beaufschlagten UND-Gatter a₁ bzw. a₄.

Der Ausgang der durch das UND-Gatter a₃^{*} gesteuerten Differenzierstufe DS₂ liegt ferner am einen Eingang einer weiteren Flip-Flopzelle AFF, deren zweiter Eingang am Reseteingang Re angeschaltet ist. Der beim Auftreten eines Signals am Ausgang der Differenzierstufe DS₂ den Pegel « 1 » erhaltende Ausgang des Flip-Flops AFF liegt an je einem letzten Eingang der durch den ersten Teiler TL₁ gesteuerten UND-Gatter a₁ bis a₃ und über einen Inverter IR an je einem letzten Eingang der durch den zweiten Teiler TL₂ gesteuerten UND-Gatter a₄ bis a₆.

Derselbe Ausgang der Flip-Flopzelle AFF liegt außerdem an dem die Umsetzung des Zählers Z vom Vorwärts- auf den Rückwärtszählbetrieb bewirkenden Eingang des Zählers Z. Der andere Ausgang der Flip-Flopzelle AFF kann anstelle des Inverters IR dazu verwendet werden, um die dritten Eingänge der UND-Gatter a₄ bis a₆ zu steuern. Der Inverter IR ist dann nicht erforderlich.

Die in Fig. 7 dargestellte Ausbildung der Logikschaltung Lo hat zwei durch die beiden Extremstände des Vorwärts-Rückwärtszählers Z gesteuerte UND-Gatter, wobei das UND-Gatter u₁* dem höchsten, das UND-Gatter u₂^{*} dem niedrigsten Zählstand, also dem Zählstand « 0 zugeordnet ist. Das UND-Gatter u₁* kann mit dem UND-Gatter a₃^{*} identisch sein, wobei allerdings im Falle der Logik Lo die Differenzierstufe DZ₂ nicht mit einbezogen ist. Da im Beispielsfall der Zähler Z sieben Zählstufen, also sieben hintereinandergeschaltete Toggle-Flip-Flopzellen, aufweist, haben die UND-Gatter u₁* und u₂* jeweils sieben Eingänge, die im Falle des UND-Gatters u1* mit den den Zählstand anzeigenden Ausgängen Q und im Falle des UND-Gatters u₂^{*} mit den die hierzu invertierten Signale führenden Ausgängen Ö des Zählers Z jeweils verbunden sind.

Der Ausgang des den Zählstand « 0 » anzeigenden UND-Gatters u₂* ist über eine Differenzierstufe DS₃ an den einen Eingang eines ODER-Gatters org₂ gelegt, dessen anderer Eingang über ein weiteres UND-Gatter ud₃ gesteuert ist und dessen Ausgang derart an das Flip-Flop LFF angelegt ist, daß dieses das die Zufuhr von Zählimpulsen zum Zähler Z kontrollierende UND-Gatter ug sperrt. Beaufschlagt ist das zuerst genannte UND-Gatter ud₂ einerseits durch das dem höchsten Zählstand des Zählers Z gewidmete UND-Gatter u₁* (das bevorzugt mit dem UND-Gatter a₃^{*} identisch ist) und andererseits durch ein über einen Steuereingang P/S zugeführtes Signal. Bei Vorhandensein eines solchen Signals (oder dessen Abwesenheit) wird erreicht, daß die Tonamplitude auch bei Loslassen der gedrückten Spieltaste ihre konstante Amplitude solange beibehält, als das Signal andauert.

Der andere Eingang der Flip-Flopzelle LFF wird durch ein weiteres ODER-Gatter org₁ gesteuert, welches im Gegensatz zum ODER-Gatter org₁ für die Zufuhr von Zählimpulsen zum Zähler Z über das UND-Gatter ug sorgt. Das ODER-Gatter org₁ wird ebenfalls durch zwei UND-Gatter ud₁ und ud₂ gesteuert. Dabei liegt ein Eingang des UND-Gatters ud₂ an dem bereits genannten Steuereingang P/S während der andere Eingang durch einen Eingang TLO beaufschlagt wird. Ein Signal an den Eingang TLO wird dann gegeben, wenn die für die derzeitige Beaufschlagung des betrachteten Amplitudenformers AF₁ bis AFp verantwortliche Spieltaste im Manual M losgelassen wird. Auf die Erzeugung dieses den Eingang TLO steuernden Signals wird noch im Anschluß an die noch ausstehende weitere Betrachtung des Kanalwählers KW eingegangen.

Das andere UND-Gatter ud₁ liegt mit einem Eingang an dem dem Zählstand « 0 » des Zählers Z zugeordneten UND-Gatter u₂* und mit dem anderen Eingang an dem das Startsignal führenden Eingang St, durch den auch das NOR-Gatter n₂ gesteuert ist. Da sich beim Einschalten des Kanals V₁ bzw. V₂ bzw.... bzw. Vp und des von ihm gesteuerten Amplitudenformers AF₁ bzw. AF₂ bzw.... bzw. AF_{P} sich der Vorwärts-Rückwärtszähler Z auf den Zählstand « 0 befindet, wird durch das über den Starteingang St zugeführte Startsignal das ODER-Gatter org₁ aktiviert und damit das Flip-Flop LFF auf einen Betriebszustand gebracht, bei welchem das nachgeschaltete UND-Gatter ug für die vom Ausgang des ODER-Gatters od gelieferten Zähltakte durchlässig ist. Der Zustand wird ersichtlich beendet, wenn aufgrund des Rückwärtszählvorgangs im Zähler Z der Zählstand « 0» erreicht und vom UND-Gatter u₂^{*} somit mittels der ihm nachgeschalteten Differenzierstufe DS₃ ein Signal an das ODER-Gatter org₂ gegeben wird, durch welches das Flip-Flop LFF in die andere Lage kippt und das UND-Gatter ug sperrt.

Im selben Sinn wirkt bei gleichzeitiger Beaufschlagung durch das mit dem höchsten Zahlstand des Zählers Z gekoppelte UND-Gatter u₁* und den Signaleingang P/S das UND-Gatter ud₃, da auch dieses dann über das ODER-Gatter org₂ das UND-Gatter ug drosselt. Im selben Sinn wie das UND-Gatter ud₁ wirkt das UND-Gatter ud₂ auf das ODER-Gatter org₁ und damit auf das Flip-Flop LFF, sobald es gleichzeitig an seinem einen Eingang durch ein beim Loslassen der jeweils beaufschlagenden Spieltaste im Manual M entstehenden und über den Eingang TLO zugeführtes Signal und am anderen Eingang durch ein Signal P/S (z. B. über ein Pedal erzeugt) beaufschlagt wird.

Die Differenzierstufen DS₁, DS₂ und DS₃ können vorteilhaft entsprechend der DE-A 28 45 379 ausgestaltet sein, da diese aufgrund eines steuernden Impulses RZ die unmittelbare Entstehung eines kurzen definierten Impulses R auslösen. Die Aufgabe dieser Differenzierstufen DS₁ bis DS₃ ist im vorliegenden Falle ja darin zu sehen, daß beim Auftreten eines Steuerimpulses beliebiger Länge ein extrem kurzer Impuls definierter Länge ausgelöst wird.

Als Startsignale St werden vorteilhaft die zum Starten des dem betreffenden Amplitudenformers AF₁, bis AFₚ zugeordneten Ausgangsteiles V₁ bis V_{P} der Vermittlungsanlage VM dienenden und von dem zugehörigen UND-Gatter A₁ bis Ap des Kanalwählers KW erzeugten Übernahmesignale UE₁, bis UEp verwendet, so daß also zweckmäßig der Ausgang des dem betreffenden Ausgangsteil V₁ bzw.... bzw. V_{P} zugeordneten UND-Gatters A₁ bzw.... bzw. Ap zur Steuerung der Logik Lo in dem jeweils nachgeschalteten Amplitudenformer AF₁ bzw.... bzw. AFp zwecks Lieferung- des Startsignals St herangezogen wird. Sie werden, wie bereits festgestellt, über die Differenzierstufe DS₁ sowohl an das NOR-Gatter n₁ als auch an das UND-Gatter ud₁ in der Logikschaltung Lo herangetragen.

Aufgrund des Startsignals St erscheint aufgrund der angegebenen Verhältnisse am Ausgang des NOR-Gatters n₁ eine « 1 », die an den einen der drei Eingänge des durch die dritte Teilerstufe F₃ des Tellers TL₁ gesteuerten UND-Gatters a₃ gelangt. Ferner befindet sich aufgrund des Ausgangszustandes des Zählers Z (sei es aufgrund einer vorausgegangenen Rückzählung auf den Zählstand « 0 », sei es aufgrund eines über den Reseteingang Re gegebenen Rückstellsignals) das Flip-Flop AFF in einem Zustand, bei welchem die UND-Gatter a₁ bis a₃ durch dieses Flip-Flop AFF mit einer « 1» beaufschlagt werden. Schließlich sind die beiden Oszillatoren OZ₁ und OZ₂ dauernd im Betrieb (sie können z. B. durch das Startsignal St eingeschaltet werden). Somit gelangen über das UND-Gatter a₃, das ODER-Gatter od und das UND-Gatter ug Zählimpulse, die weil sie von der letzten Stufe F₃ des Tellers TL₁ stammen, mit verhältnismäßig niedriger Frequenz erscheinen. Diese Zählimpulse zählen den Zähler Z allmählich bis zu dem dem UND-Gatter a₁^{*} zugeordneten Zählstand hoch. Währenddessen wird aufgrund der Steuerung der Formerschaltung FS durch den Zähler Z die von der Formerschaltung an die Mischstufe MI weitergegebenen und von dem jeweils zugeordneten Ausgangsteil V, bis Vp gelieferten tonfrequenten Signale sukzessive gesteigert, wobei infolge der verhältnismäßig langsamen Aufzählung des Zählers Z die Amplitude nur verhältnismäßig langsam gesteigert wird.

Spricht nun das UND-Gatter a₁^{*} mit dem Erreichen des ihm zugeordneten Zählstandes, des Zählers Z an, so verschwindet die « 1 » am Ausgang des NOR-Gatters n₁. Dagegen erscheint nun am Ausgang des NOR-Gatters n₄ eine « 1 ». Dies hat zur Folge, daß die Zufuhr der von der Teilerstufe F₃ gelieferten Zählimpulse gestoppt und stattdessen die Zufuhr von aus der Teilerstufe F₂ stammenden Zählimpulsen über das UND-Gatter a₂ ermöglicht wird, da sich an dem Betriebszustand der beiden Flip-Flops LFF und AFF nichts geändert hat und auch die Eingänge St und Re nicht mehr beaufschlagt wurden. Aufgrund der nunmehr mit höherer Frequenz als bisher erscheinenden Zählimpulse werden die Amplituden der von der Formerschaltung FS gelieferten Tonsignale rascher als bisher größer, und zwar solange, bis das durch den höheren Zählstand des Zählers Z gesteuerte UND-Gatter a₂^{*} anspricht.

Durch das Ansprechen des UND-Gatters a₂^{*} verschwindet die « 1 » am Ausgang des NOR-Gatters n₄ und erscheint dafür am Ausgang des NOR-Gatters n₆. Damit wird die Zufuhr von Zähltakten aus der Teilerstufe T₂ beendet und dafür das UND-Gatter a₁ für die aus der ersten Teilerstufe F₁ stammenden Zähltakte durchgängig gemacht. Hierdurch schreitet die Amplitudenzunahme der am Ausgang der Formerschaltung FS gelieferten tonfrequenten Signale noch rascher als bisher fort. Mit dem Erreichen des dem UND-Gatter a₃^{*} zugeordneten Zählstandes verschwindet die « 1 » am Ausgang des NOR-Gatters n₆. Außerdem wird das Flip-Flop AFF gekippt. Dadurch ändert sich die Zählrichtung im Zähler Z. Außerdem werden die durch den Oszillator OZ₁ beaufschlagten UND-Gatter a₁ bis a₃ in ihrer Wirkung für die Anlieferung der Zähltakte durch die. durch den Oszillator OZ₂ beaufschlagten UND-Gatter a₄ bis a₆ ersetzt.

Zunächst ist jedoch an den Ausgängen der auch diese UND-Gatter a₄ bis a₆ steuernden NOR-Gatter n_{1'} n₄ und n₆ nur der Zustand « 0 » gegeben, so daß vorläufig keine Zähltakte an den Zähler Z gelangen und die Amplitude der über die Formerschaltung FS an die Mischstufe Mi gelangenden Tonfrequenzsignale ihren höchsten Wert beibehalten. Es müssen, um diesen Zustand zu beenden, die durch die NOR-Gatter n₁ bis n₆ gebildeten RS-Flip-Flops wieder in Aktion treten, wobei nunmehr das Flip-Flop n_{1'} n₂ bei durch einen höheren Zählerstand als das Flip-Flop n₃, n₄ und das Flip-Flop nₛ, n₆ beim Zählstand « 0 seine Aktion beenden muß. Dies bedeutet, daß die Steuerung der UND-Gatter a₁*_{'} a₂* und a₃* durch den Zähler Z in entsprechender Weise abgeändert werden muß, bzw. diese UND-Gatter durch entsprechend anders gesteuerte UND-Gatter ersetzt werden müssen. Die Darstellung der hierzu erforderlichen Schaltmittel in Wort und Bild verlangt im grundegenommen nichts anderes als die Verwendung von durch UND- und ODER-Kombinationen realisierte Steuermittel, die aufgrund eines Umschalt- bzw. zweiten Startsignals die entsprechende Umstellung der durch die NOR-Gatter n₁ bis n₆ gebildeten drei RS-Flip-Flops und/oder der diese beaufschlagenden UND-Gatter bewirken. Bei der in Fig. 6 dargestellten Anschaltung dieser drei RS-Flip-Flops müßte dann wieder das NOR-Gatter n₁ zur Einleitung der Abklingphase derart geschaltet werden, daß an seinem Ausgang eine « 1 » erscheint, die mit dem Erreichen des dem UND-Gatter a₁^{*} entsprechenden Zählstandes von Z wieder verschwindet, während zur gleichen Zeit die « 1 » am Ausgang von n₄ erscheint. Beim Erreichen des dem UND-Gatter a₂^{*} zugeordneten nächst niedrigeren Zählstandes von Z verschwindet die « 1 am Ausgang des NOR-Gatters n₄. Stattdessen tritt die « 1 » am Ausgang des NOR-Gatters n₆ auf und verschwindet wieder, sobald im Zähler Z der nunmehr dem UND-Gatter a₃* zugeordnete Zählstand « 0 erreicht ist.

Es ist klar, daß auch bei der Erzielung dieses « Nachhalleffekts » oder auch Soustaineffekts das UND-Gatter ug für die vom ODER-Gatter od gelieferten Zähltakte durchlässig sein muß und somit an dem ODER-Gatter org₂ keine « 1 » anliegen darf. Die hierzu erforderlichen Bedingungen lassen sich unmittelbar aus Fig.7 ablesen. Zu erwähnen ist noch, daß man die an dem nicht mit dem UND-Gatter ug verbundenen Ausgang erscheinenden Signale als Zeichen dafür verwenden kann, daß der Zähler den Zählstand « O » hat und somit aufnahmebereit ist.

Zum Abschluß der Beschreibung des Kanalwählers KW gemäß Fig. 3 ist auf die Fig. 8 hinzuweisen, in der die Anschaltung der bereits in Fig. 3 dargestellten Referenzzählers RZ und der Alterszähler AZ₁ bis AZp (im Beispiel ist p wiederum gleich 10) dargestellt ist.

Die in Fig. 3 lediglich angedeutete Steuerung AST der Alterzähler AZ₁ bis AZp, also im Beispielsfalle AZ₁ bis AZ₁₀ ist in Fig. 8 dargestellt.

Jeder Alterszähler AZ₁ bis AZp ist je einem der vorgesehenen Ausgangskanäle V₁ bis Vp der Vermittlungsanlage VM zugeteilt. Sein Zähleingang wird in dem in Fig. 8 dargestellten Ausführungsbeispiel durch den Ausgang je eines UND-Gatters UL₁ bzw. UL₂ bzw ... bzw. ULp beaufschlagt. Ferner kann jeder der Alterzähler AZ₁ bis AZp durch jeweils ein von dem jeweils zugeordneten Amplitudenformer AF₁ bis AFp bei dessen Rückkehr in den Ausgangszustand geliefertes Löschsignal L₁ bis Lp sowie durch ein allgemeines (nicht dargestelltes) Resetsignal in den Zählstand « 0 zurückgesetzt werden.

Alle Alterszähler haben dieselbe Anzahl von Zählstufen, was auch für den den Alterszählern AZ₁ bis AZp gemeinsam zugeteilten Referenzzähler RZ gilt. Zwischen dem Referenzzähler RZ und jedem der vorgesehenen Alterszähler AZ₁ bis AZp ist je ein Komparator K₁* bis Kp^{*} vorgesehen, der bereits erwähnt wurde und der bei Gleichheit des Zählerstandes des Referenzzählers RZ mit dem einzelnen Alterszähler AZ₁ bzw. AZ₂ usw. anspricht, d. h. also eine « 1 abg ibt.

Die den einzelnen Alterszählern AZ₁ bis AZp jeweils zugeteilten UND-Gatter UL₁ bis ULp liefern den Zähltakt für den jeweiligen Alterszähler. Im Beispielsfall haben diese UND-Gatter UL₁ bis ULp jeweils drei Eingänge. Davon ist der eine durch das in Fig. dargestellte und von den Komparatoren K₁ bis K_{P} der einzelnen Ausgangskanäle V₁ bis V_{P} gesteuerte ODER-Gatter OD^{*} beaufschlagt, das stets dann eine « ₁ » liefert, wenn wenigstens einer der Ausgangskanäle V₁ bis Vp besetzt ist.

(Will man haben, daß die Aktivierung der Alterszähler bzw. deren Taktversorgung erst dann einsetzt, wenn alle Kanäle V₁ bis Vp besetzt sind, so muß man das ODER-Gatter OD^{*} durch ein entsprechendes UND-Gatter ersetzen.)

Jedem der Ausgangskanäle V₁ bis V_{P} und damit jedem der Alterszähler AZ₁ bis AZ_{P} ist ferner eine Schaltungsanordnung TLO₁ bis TLOp zugeordnet, die z. B. gemäß Fig. 9 ausgestaltet sein kann und die dann anspricht, wenn die die Beaufschlagung des einzelnen Kanals V₁ bis Vp und damit des jeweils zugeordneten Alterszählers AZ₁ bis AZ_{P} veranlassende Spieltaste wieder losgelassen wird. Sie liefert ein Signal, das zur Steuerung des zweiten Eingangs des UND-Gatters UL₁ bzw. UL₂ usw. der einzelnen Alterszähler AZ_{1'} AZ₂ usw. vorgesehen ist, so daß der betreffende Alterszähler AZ₁ bzw. AZ₂ usw. nur dann Zählimpulse erhält, wenn die Taste losgelassen oder die Wirkung der genannten Schaltungsteile durch ein (gemeinsames Signal) P/S blockiert ist. Die dritten Eingänge der einzelnen UND-Gatter UL₁ bis ULp werden gemeinsam durch Zähltakte beaufschlagt. Diese Zähltakte konnen z. B. von dem das Eingangs- schieberegister PSW steuernden Taktgeber TG geliefert sein.

Zufolge der soeben beschriebenen Anschaltung der UND-Gatter UL₁ bis ULp wird verständlich, daß derjenige Zähler den höchsten Zählstand aufweist, bei dem das vom Schaltteil TLO gelieferte Dauersignal am längsten wirksam ist.

Die Ausgänge der den einzelnen Alterszählern AZ₁ bis AZp jeweils zugeordneten UND-Gatter UL₁ bis UL_{P} liegen an je einem Eingang eines gemeinsamen ODER-Gatters oe, dessen Ausgang die Zähltakte für den Referenzzähler RZ liefert. Somit dient jeder einem der Alterszähler AZ₁ bis AZp zugeführten Zähltakte zugleich als Zähltakt für den Referenzzähler RZ.

Wie bereits oben erwähnt, ist zwischen dem Referenzzähler RZ und jedem der Alterszähler AZ₁ bis AZp je ein Komparator K₁* bis Kp^{*} vorgesehen. Der Ausgang dieser Komparatoren K₁* bis Kp* dient einerseits zur Steuerung je eines UND-Gatters A,* bis Ap*. Er dient andererseits mittels eines Inverters IR₁ bzw. IR₂ bzw.... IR_{P} zur Steuerung des Reseteinganges des Alterszählers AZ₁ bzw. AZ₂ usw., der zu diesem Zweck vom Ausgang des zugehörigen Inverters IR₁ bis IR_{P} über eine Differenzierstufe ds₁ bzw. ds₂ bzw ... bzw. dsp mit einem kurzen Resetimpuls beaufschlagt wird wenn die « 1 am zugehörigen Komparator K₁* bzw. K₂* usw. verschwindet. Der Ausgang der einzelnen von den Komparatoren K₁* bis Kp* beaufschlagten Inverter IR₁ bis IR_{P} liegt außerdem an je einem Eingang eines allen Komparatoren K₁* bis Kp* gemeinsam zugeteilten UND-Gatters an₁.

Der Referenzzähler RZ ist als Vorwärts-Rückwärtszähler ausgebildet, der aufgrund eines von dem UND-Gatter an₁ gelieferten Signals in die entgegengesetzte Zählrichtung umgeschaltet wird und der beim Fehlen eines solchen Signals wieder in die Vorwärts-Zählrichtung unmittelbar zurückkippt. Der Ausgang des UND-Gatters an₁ liegt außerdem am einen Eingang eines weiteren UND-Gatters an₂, dessen Ausgang an einem weiteren Eingang des durch die UND-Gatter UL₁ bis UL_{P} gesteuerten ODER-Gatters OR oe liegt und dessen anderer Eingang durch Taktimpulse, z. B. durch die Takte TM gesteuert wird.

Tritt somit infolge einer « 1 » am Ausgang des UND-Gatters an₁ eine Umkehr der Zählrichtung des Referenzzählers RZ ein, so erhält dieser über das UND-Gatter an₂ solange Zähltakte bis wieder einer der Komparatoren, und zwar der Komparator, der dem Alterszähler mit dem jeweils höchsten Zählstand zugeteilt ist, an seinem Eingang eine « 1 » erhält. so daß die Gleicheit des Zählstandes des Referenzzählers mit dem Zählstand eines der Alterszähler AZ₁ bis AZ_{P} wieder hergestellt ist.

Das Ansprechen der einzelnen Komparatoren K₁* bis Kp*, also das Erscheinen einer « 1 » an ihrem Ausgang besagt, wie wiederholt betont, daß Gleichheit zwischen dem Zählstand des Referenzzählers RZ und dem Zählstand eines Alterszählers herrscht. Eine Ausnahme bildet der Ausgangszustand, da dann nicht nur ein Komparator, sondern alle eine « 1 » liefern, so daß schon aus diesem Grunde der Referenzzähler RZ zunächst auf den Zählstand « 0 gehalten ist. Nach der Beaufschlagung des ersten Ausgangskanals V₁ spricht das ODER-Gatter OD^{*} an. Der erste Zähltakt für einen Alterszähler AZ₁ bis AZ_{P} ist aber erst dann fällig, wenn einer der Schaltungsteile TLO₁ bis TLOp anspricht. Wegen der Anhängigkeit der Zähltakte an den dritten Eingängen der UND-Gatter UL₁ bis ULp, die von einem gemeinsamen Taktgeber stammen und daher synchron zueinander sind, erscheinen dann am Ausgang desjenigen UND-Gatters UL₁ bzw.. UL2 bzw ... bzw. ULp die Zähltakte, das durch das Signal TLO, also durch den jeweils zugeordneten Indikator TLO₁ bis TLO_{P}, beaufschlagt ist. Diese Zähltakte gelangen dann sowohl an den Zähleingang des zu dem UND-Gatter UL₁ bis ULp, das nunmehr für die Zähltakte durchlässig ist, gehörenden Alterszähler als auch über das ODER-Gatter oe an den Zähleingang des Referenzzählers RZ, so daß sich in beiden Zählern derselbe Zählstand aufbaut.

Wird nun ein zweiter Kanal beladen und die die Beladung dieses Kanals, z. B. des Kanals V₂ verursachende Spieltaste losgelassen, so erhält der diesem Kanal zugeordnete Alterszähler, also im Beispielsfalle der Alterzähler AZ_{2'} nunmehr auch die synchronen Zählimpulse, so daß sich auch in diesem Alterszähler AZ₂ und in allen übrigen zu einem besetzten Ausgangskanal gehörenden und durch eines der Signale TLO beaufschlagten Alterszähler jeweils ein individueller Zählstand aufbaut, der umso niedriger ist, je später der betreffende Alterszähler durch das ihm zugeordnete TLO-Signal beaufschlagt wurde.

Ein von dem zuerst ansprechenden Ausgangskanal V₁ bzw. von dessen Amplitudenformer erzeugter und an den Reseteingang des Alterszählers AZ₁ gelegter Löschimpulse sorgt dafür daß der Zählstand des Alterszählers mit dem höchsten Zählstand gelöscht wird. Damit verschwindet die « 1 » am Ausgang des zugehörigen Komparators K,^{*} usw., so daß der Referenzzähler RZ auf den Zählstand des jeweils den nächsthöchsten Zählstand aufweisenden Alterszählers, z. B. des Alterszählers AZ₂ zurückgesetzt wird. Dann spricht der diesem Alterszähler, z. B. dem Alterszähler AZ₂ zugeordnete Komparator, also der Komparator K₂, mit einer « 1 » an seinem Ausgang an, so daß die Rückzählung des Referenzzählers RZ abrupt beendet wird. Die folgenden Zählimpulse werden dann in positivem Sinne sowohl auf den nunmehr den höchsten Zählstand aufweisenden Alterzähler, z. B. AZ₂, und den Referenzzähler RZ gegeben, bis auch AZ₂ durch ein vom zugehörigen Kanal V₂ bzw. dem Amplitudenformer AF₂ gelieferte Löschsignal L₂ auf den Zählstand « O » zurückgesetzt wird. Ist beispielsweise der Alterszähler AZ₅ der Alterszähler mit dem nächsthöchsten Zählstand, so wiederholt sich der beschriebene Vorgang mit diesem, indem der Referenzzähler auf den Zählstand dieses Alterszählers AZ₅ zurückgesetzt, dann durch positive Beaufschlagung mit dem gemeinsamen Zähltakten synchron mit dem neuen Alterszähler AZ₅ solange hoch gezählt wird; bis durch einen vom Amplitudenformer AF_{S} stammendes Löschsignal L₅ auch der Zählstand dieses Zählers gelöscht und der Referenzzähler RZ auf einen neuen Zähistand, nämlich den nächsthöchsten Zählstand eingestellt wird.

Da das Löschen der Alterszähler synchron mit dem Löschen der in den Speicherteilen S und S^{*} des zugeordneten Ausgangskanals V₁, Vp jeweils gespeicherten Tonadresse ist, kann der freigewordene Kanal wieder neu beaufschlagt werden, wie dies bereits oben beschrieben wurde. Ist das Löschen dieser Tonadresse aufgrund des altersmäßigen Ausklingens des angespielten Tones erfolgt, ohne daß hier eine neu angespielte Taste und ein Signal « Übernahme » das das Löschsignal auslösende Moment war, so bedeutet dies, daß am Ausgang des NOR-Gatters NO (Fig. 3) keine « 1 » anhängig ist und deshalb die Neubelegung des freigewordenen Ausgangskanals in der bereits beschriebenen Weise unter Vermittlung des jeweils zugeordneten UND-Gatters aus der Reihe der UND-Gatter UG₁ bis UGp erfolgen kann. Sind hingegen alle Kanäle V₁ bis Vp besetzt und dabei wenigstens eine Spieltaste bereits losgelassen, so tritt die Steuerung der UND-Gatter A₁, bis Ap bzw. der diesen zugeordneten ODER-Gatter OD₁ bis ODp durch die UND-Gatter A1* bis Ap^{*} inkraft.

Der den höchsten Zählstand aufweisende alterszählergesteuerte Komparator K₁* bzw. K₂^{*} usw. hat eine « 1 » an seinem Ausgang, während alle übrigen dieser Komparatoren am Ausgang eine « O » haben. Wenn man nun die in Fig. 3 mit zwei Eingängen versehenen UND-Gatter A₁* bis Ap^{*} jeweils mit einem dritten Eingang versieht, diesen dritten Eingang durch ein gemeinsames Überschreibungssignal US steuert und das am Ausgang des einzelnen UND-Gatters A₁* bis Ap^{*} gelieferte Signal nicht nur zur Steuerung des zugehörigen ODER-Gatters aus der Reihe der ODER-Gatter OD₁ bis ODp verwendet, sondern dieses Signal zugleich als zweites Löschsignal für den Inhalt der Speicherteile S und S^{*} des jeweils zugehörigen Ausgangskanals verwendet. Hierdurch ist automatisch erreicht, daß bei Anlegen eines Überschreibungssignals ÜS an die Gesamtheit der UND-Gatter A₁* bis Ap^{*} bei vollbesetzten Ausgangskanälen V₁ bis Vp der Kanal mit dem am weistesten abgeklungenen Tonsignal in dem zugeordneten Amplitudenformer sofort freigemacht und durch das neu angespielte Tonsignal besetzt wird.

Eine Schaltung für die Erzeugung des Signals TLO ist in Fig: 9 dargestellt. Hier ist der Dateneingang DE des Kanalwählers KW und der Komparator K₁ an je einen Eingang eines UND-Gatters 1 und je einen Eingang eines NOR-Gatters 2, gelegt. Der Ausgang des UND-Gatters 1 steuert den. Reseteingang R eines RS-Flip-Flops 3, der Ausgang des NOR-Gatters den Setzeingang S dieses Flip-Flops 3. Der Q-Ausgang liegt am einen Eingang eines weiteren UND-Gatters TLO₁; dessen Ausgang das Signal TLO liefert. Der zweite Eingang des UND-Gatters TLO₁ ist über einen Inverter durch den Eingang P/S gesteuert.

Da während jeder Zählperiode des Tonadressenzählers TAZ genau einmal eine Koinzidens einer « 1 am Ausgang des betreffenden Komparators K₁ und einer « 1 am Dateneingang DE gegeben ist, sofern die den Kanal V₁ beaufschlagende Spieltaste noch gedrückt ist, so ist am Ausgang Q des RS-Flip-Flops 3 eine permanente « 1 erst dann gegeben, wenn die « 1 » am Dateneingang DE im Zeitpunkt des Ansprechens des Komparators K₁ usw. nicht mehr erscheint, also mit anderen Worten, die betreffende Spieltaste losgelassen ist.

In Fig. 10 ist eine Möglichkeit zur Versorgung des einzelnen Ausgangskanals (V₁, ... Vp) mit den beim altersmäßigen Löschen der in dem betreffenden Ausgangskanal jeweils gespeicherten Tonadresse aufgrund eines vom jeweils zugehörigen Amplitudenformer (AF₁, ... AFp) gelieferten Löschimpulses bzw. eines beim vorzeitigen Ablösen der gespeicherten Information durch eine neue Information zuzuführenden Löschimpuls skizziert.

Das den Vorwärts-Rückwärtszähler (Z) in dem einzelnen Amplitudenformer (AF₁, ... AFp) zugeordnete und beim Zählstand « 0 jeweils ansprechende UND-Gatter u₂^{*} liegt mit seinem Ausgang an dem einen Eingang eines weiteren UND-Gatters u₃^{*}, dessen anderer Eingang ge- einsam mit dem für die Dauer des Betriebszustandes der Rückwärtszählung durch das Flip-Flop AFF (Fig.6) gesteuerten Steuereingang des Vorwärts-Rückwärtszählers Z beaufschlagt ist. Demzufolge spricht das UND-Gatter u₃* nur dann an, wenn bei Rückwärtszählung der Zählstand « O » in dem Zähler Z erreicht wird.

Die dabei am Ausgang des UND-Gatters u₃^{*} entstehende « 1» kann z. B. über ein ODER-Gatter OT an den gemeinsamen Rücksetzeingang der beiden Speicherteile S und S^{*} (z. B. an das Gate der Transfertransistoren t₄ bei einer Ausgestaltung gemäß Fig. 5) gelegt werden. Andererseits ist das ODER-Gatter OT auch von dem Ausgang des dem betreffenden Ausgangskanal (V₁, ... Vp) jeweils zugeordneten und von dem zugeordneten Alterszähler (AZ₁, ... AZp) bzw. von dem diesem zugeordneten Komparator (K₁, ... Kp^{*}) hergesteuerten UND-Gatters A,^{*}, ... Ap^{*} her beaufschlagt, welches, wie bereits dargelegt, bei vollbelegten Ausgangskanälen V₁, ... Vp und aufgrund eines Überschreibungssignals US anspricht.

Zu bemerken ist noch, daß auch im Falle der vorliegenden Digitalschaltung eine in bekannter Weise ausgestaltete Anlage zur Erzeugung eines allgemeinen Reset-Impulses vorgesehen sein kann. Ferner ist noch inbezug auf Fig. 10 festzustellen, daß das am Ausgang des ODER-Gatters OT abgegebene LöschsignaLL auf jeden Fall - z. B. durch Kippen des Flip-Flops AFF in den anderen Betriebszustand sowie durch Rücksetzung der RS-Flip-Flops n₁,-n₆ in den Ausgangszustand (das Signal L stellt dann das in Fig. 6 angedeutete Reset-Signal Re dar) - dazu verwendet wird, daß auch der dem betreffenden Ausgangskanal V₁, ... Vp jeweils zugeordnete Amplitudenformer F_{1'} ... AFp in den Ausgangszustand spontan zurückgestellt wird.

Es wird verständlich, daß Abwandlungen der beschriebenen Ausführungsform einer digitalen Halbleiterschaltung gemäß der Erfindung dem die vorstehenden Informationen lesenden Fachmann nunmehr möglich sind.

## Patentansprüche

1. Digitale Halbleiterschaltung für eine elektronische Orgel mit einer der Anzahl der Spieltasten des Manuals der Orgel entsprechenden Anzahl von über das Manual beaufschlagten Steuereingängen sowie mit einer von einer Oszillatoranlage mit periodischen elektrischen Schwingungen beaufschlagten Anzahl von Tonsignaleingängen, bei der je ein Steuereingang je einer Speiltaste des Manuals und je ein Tonsignaleingang je einer Tonfrequenz fest zugeordnet ist, bei der ferner ein Tonsignalausgang für die Beaufschlagung eines elektroakustischen Wandlers vorgesehen ist und bei der schließlich die zur Beaufschlagung der Steuereingänge dienenden Steuersignale den logsichen Pegeln entsprechen, dadurch gekennzeichnet, daß die einzelnen Steuereingänge (Eᵢ) je einer Zelle eines taktgesteuerten und als Parallel-Serienwandler betriebenen Schieberegisters (PSW) zugeordnet sind, daß ferner sowohl der Signalausgang (DA) des Schieberegisters (PSW) als auch die für dessen Betrieb vorgesehenen Taktimpulse zur Steuerung einer Vermittlungsanlage (VM) dienen, die die Gesamtheit der vorgesehenen Tonsignaleingänge (TSE) sowie die Tonsignalausgänge (AU₁ ... AUp) umfaßt, deren Anzahl p niedriger als die Anzahl der Steuereingänge (Ey) ist, daß jedem der Tonsignalausgänge (AU₁, ... AUp) je ein Amplitudenformer (AF₁, ... AFp) zugeordnet ist, und daß schließlich die Ausgänge (AG₁, ... AGp) der Amplitudenformer auf einen elektroakustischen Wandler (L) geschaltet sind.

2. Digitale Halbleiterschaltung nach Anspruch 1, dadurch gekennzeichnet, daß der Signalausgang (DA) des Schieberegisters (PSW) an den Dateneingang (DE) eines Kanalwählers (KW) gelegt und der Kanalwähler (KW) mit je einem seiner Ausgänge (UE₁) bzw. UE₂, ... bzw. UEp) zur Steuerung je eines von p Ausgangsteilen (V₁, V₂, ... Vp) der Vermittlungsanlage (VM) dient, daß ferner als weiterer Informationseingang der Vermittlungsanlage (VM) neben dem Dateneingang (DE) des Kanalwählers (KW) der Eingang eines durch die Schiebetakte für das Schieberegister (PSW) als Zähltakte gesteuerter Tonadressenzähler (TAZ) vorgesehen ist, der auf jede der Ausgangsteile (V₁ bis Vp) der Vermittlungsanlage (VM) in gleicher Weise einwirkt.

3. Digitale Halbleiterschaltung nach Anspruch 2, dadurch gekennzeichnet, daß jeder der einander gleichen Ausgangsteile (= Ausgangskanäle) (V₁ bis Vp) mit jedem der durch den Oszillator (TOS) beaufschlagten Tonsignaleingänge (TSE₁ ... TSE₁₂) in gleicher Weise verbunden ist.

4. Digitale Halbleiterschaltung nach Anspruch 2 oder 3, dadurch gekennzeichnet, daß der Oszillator (TOS) so ausgebildet ist, daß er die den Tönen der höchsten Oktave zugeordneten Tonfrequenzen in Form von Rechteckschwingungen mit den Pegeln logisch « 1 »und « O »an je einem Tonsignaleingang (TSE₁ ... TSE₁₂) der Vermittlungsanlage (VM) zur Verfügung stellt, und daß jeder dieser zwölf Tonsignaleingänge auf jeden der p vorgesehenen Ausgangsteile (V₁ bis Vp) der Vermittlungsanlage (VM) geschaltet ist.

5. Digitale Halbleiterschaltung nach den Ansprüchen 2 bis 4, dadurch gekennzeichnet, daß jeder der Ausgangsteile (V₁, ... Vp) der Vermittlungsanlage (VM) mit einem Rücksteuerausgang (Bᵢ, ... Bp) versehen ist, mittels dessen eine Rückwirkung des betreffenden Ausgangsteiles (V₁, ... Vp) der Vermittlungsanlage (VM) auf den Kanalwähler (KW) und ggf. eine zusätzliche Steuerwirkung auf den dem betreffenden Ausgangsteil zugeordneten Amplitudenformer (AF₁, ... AFp) möglich ist.

6. Digitale Halbleiterschaltung nach den Ansprüchen 2 bis 5, dadurch gekennzeichnet, daß der durch die Schiebetakte (T) des Eingangs- schieberegisters (PSW) beaufschlagte Tonadressenzähler (TAZ) aus zwei Teilen besteht, daß ferner jeder der vorgesehenen p Ausgangsteile (Vᵢ, ... Vp) der Vermittlungsanlage (VM) als Informationseingangsteil einen sowohl vom Kanalwähler (KW) her als auch vom Tonadressenzähler (TAZ) gesteuerten Schreiblesespeicher enthält, daß dieser Schreib-Lesespeicher aus zwei Teilen (S, S^{*}) besteht, daß außerdem der erste Teil (S) aller dieser Speicher durch den ersten Teil des Tonadressenzählers (TAZ) und der zweite Teil (S^{*}) durch den zweiten Teil des Tonadressenzählers (TAZ) beaufschlagt ist, und daß schließlich der erste Teil des Tonadressenzählers und der zugehörige Speicherteil (S) zur Steuerung der Vermittlungsanlage (VM) aufgrund des Tonnamens und der zweite Teil des Tonadressenzählers und der zugehörige Speichteil (S^{*}) zur Steuerung der Vermittlungsanlage (VM) aufgrund der den jeweils angespielten Ton enthaltenden Oktave des Manuals (M) vorgesehen sind.

7. Digitale Halbleiterschaltung nach Anspruch 6, dadurch gekennzeichnet, daß der erste Teil des Tonadressenzählers (TAZ) aus vier hintereinandergeschalteten Zählerstufen und der zweite Teil aus wenigstens drei hintereinandergeschalteten Zählerstufen besteht, daß dabei der Zähleingang der ersten Zählerstufe des ersten Teils des Tonadressenzählers (TAZ) durch die für den Betrieb des Eingangsschieberegisters (PSW) bestimmten Schiebetakte in gleicher Weise wie der Takteingang des Schieberegisters (PSW) beaufschlagt ist, daß ferner der Zähleingang des zweitep Teiles des Tonadressenzählers (TAZ) derart an die den Zählstand des ersten Teiles des Tonadressenzählers vermittelnden Ausgänge der Zählerstufen dieses Tonadressen-Zählerteils angelegt ist, daß der zweite Teil des Tonadressenzählers (TAZ) nur dann jedesmal einen Zählimpuls erhält, wenn der zunächst auf « O » befindliche Zählstand des ersten Zählerteils sich jeweils um den Betrag « 12 erhöht hat.

8. Digitale Halbleiterschaltung nach Anspruch 7, dadurch gekennzeichnet, daß der erste Teil (S) der in den einzelnen Ausgangsteilen (V₁, ... Vp) der Vermittlungsanlage (VM) vorgesehenen Schreib-Lesespeicher z. B. aus vier Speicherzellen und der zweite Teil (S^{*}) z. B. aus drei Speicherzellen besteht, daß der Informationseingang der Speicherzellen des ersten Speicherteils (S) zur Aufnahme des Zählstandes des ersten Teils und der Informationseingang der Speicherzelle des zweiten Speicherteils (S^{*}) zur Aufnahme des Zählstandes des zweiten Teils des Tonadressenzählers (TAZ) vorgesehen ist, daß ferner der Inhalt des ersten Speicherteils (S) zur Steuerung der Aufnahme der an den Tonsignaleingängen (TSE₁, ... TSE₁₂) der Vermittlungsanlage (VM) anliegenden Informationen durch den einzelnen Ausgangskanal (V₁, ... Vp) der Vermittlungsanlage (VM) sowie der Inhalt des zweiten Speicherteils (S^{*}) zur Steuerung der Weitergabe dieser Informationen an den Tonsignalausgang (AU₁, ... AUp) des betreffenden Aüsgangskanals (V₁, ... Vp) der Vermittlungsanlage (VM) vorgesehen ist.

9. Digitale Halbleiterschaltung nach Anspruch 8, dadurch gekennzeichnet, daß ein durch die Speicherzellen des ersten Speicherteils (S) gesteuerter erster Dekodierer (D) und ein durch die Speicherzellen des zweiten Speicherteils (S^{*}) gesteuerter zweiter Dekodierer (D*) in jedem Ausgangsteil (V₁, ... Vp) der Vermittlungsanlage (VM) vorgesehen ist, daß jeder der Ausgänge des ersten Dekodierers (D) mit dem einen Eingang je eines UND-Gatters (U₁, U₂, ... U₁₂) verbunden ist, dessen zweiter Eingang durch je einen der durch den Oszillator (TOS) beaufschlagten Tonsignaleingänge (TSE) der Vermittlungsanlage (VM) gesteuert ist, und dessen Ausgang an je einen der Eingänge eines ersten ODER-Gatters (O) gelegt ist, daß ferner jeder der Ausgänge des zweiten Dekodierers (D^{*}) an den einen Eingang je eines UND-Gatters (U₁*, U₂*, ... U₆* ...) gelegt ist, dessen zweiter Eingang unter Vermittlung des Ausgangs des ersten ODER-Gatters (O) in unterschiedlicher Weise gesteuert und dessen Signalausgang an jeweils einen der Eingänge eines zweiten, den Tonsignalausgang des betreffenden Schaltungsteils und damit einen der p Tonausgänge (AU₁, AU₂, ... AUp) der Vermittlungsanlage (VM) bildenden zweiten ODER-Gatters (0^{*}) gelegt ist.

10. Digitale Halbleiterschaltung nach Anspruch 9, dadurch gekennzeichnet, daß der Signalausgang des ersten ODER-Gatters (O) jedes Ausgangsteils (V₁, ... Vp) der Vermittlungsanlage (VM) einerseits an den einen Eingang eines der von dem zweiten Dekodierer (D^{*}) gesteuerten UND-Gatter (U₁*), andererseits an den Signaleingang eines Frequenzteilers (TT) gelegt ist, daß dabei die Anzahl der Teilerstufen des Frequenzteilers (TT) wenigstens gleich der um eins verminderten Anzahl der Signalausgänge des zweiten Dekodierers ist, und daß die Signalausgänge wenigstens der ersten Teilerstufen an je ein weiteres der über den zweiten Dekodierer (D^{*}) gesteuerten UND-Gatter (U₂^{*}, ... U₆^{*} ...) gelegt ist.

11. Digitale Halbleiterschaltung nach den Ansprüchen 8 bis 10, dadurch gekennzeichnet, daß die beiden Speicherteile (S, S*) in jedem der Ausgangskanäle (V₁ ...Vp) der Vermittlungsanlage (VM) durch den Kanalwähler (KW) über je einen dem betreffenden Ausgangskanal zugeordneten Steuereingang (UE₁, UE₂,), ..UEp) gesteuert sind.

12. Digitale Halbleiterschaltung nach den Ansprüchen 8 bis 11, dadurch gekennzeichnet, daß jede der Speicherzellen der beiden Speicherteile (S, S*) in den einzelnen Ausgangskanälen (V₁, ... Vp) bezüglich der Signaleingabe vom Tonadressenzähler (TAZ) und bezüglich der Informationsabgabe an den Dekodierer (D, D^{*}) mittels eines dem betreffenden Ausgangskanal (V₁ ... Vp) jeweils zugeordneten Komparators (K₁, ... Kp) überwacht ist und daß die einzelnen Komparatoren (K1, K₂, ... Kp) derart beschaffen sind, daß sei bei Übereinstimmung des Zählstandes am Tonadressenzähler (TAZ) mit dem in den beiden Speicherteilen (S, S*) des jeweiligen Ausgangskanal beaufschlagenden Spieltaste darstellenden die Tonadresse der den betreffenden Ausgangskanal beaufschlagenden Speiltaste darstellenden Zählstand das Signal « 1 abgeben, während im anderen Fall am Ausgang dieser Komparatoren eine « O » anhängig ist.

13. Digitale Halbleiterschaltung nach den Ansprüchen 8 bis 12, dadurch gekennzeichnet, daß die beiden Speicherteile (S, S*) in den Ausgangskanälen (V₁, ... Vp) aus nicht miteinander verbundenen Speicherzellen (S₁, S₂, ...) bestehen. deren Dateneingang jeweils an einem den Zählstand mitvermittelnden Ausgang des Tonadressenzählers (TAZ) und deren Datenausgang jeweils an einem Eingang des durch die betreffende Speicherzelle zu beaufschlagenden Dekodierers (D bzw. D^{*}) liegt.

14. Digitale Halbleiterschaltung nach Anspruch 13, dadurch gekennzeichnet, daß die einzelnen Speicherzellen (S₁, S₂, ...) der beiden Speicherteile (S, S*) der einzelnen Ausgangskanäle (V₁, ... Vp) aus taktgesteuerten quasistatischen Schieberegisterzellen bestehen (Fig. 7).

15. Digitale Halbleiterschaltung nach Anspruch 4 und 9, dadurch gekennzeichnet, daß die Ausgänge des ersten Dekodierers (D) mit je einem je einem Ton der höchsten Oktave zugeordneten und von dem die entsprechenden Rechteckschwingungen liefernden Tongenerator (TOS) beaufschlagten Tonsignaleingang (TSE₁, ... TSE₁₂) durch je ein UND-Gatter (U₁, ... U₁₂) mit jeweils zwei Eingängen verknüpft ist, daß ferner die Ausgänge dieser UND-Gatter (U₁, ... U₁₂) an je einen Eingang eines ODER-Gatters (0) und dessen Ausgang an den Takteingang eines Frequenzteilers (TT) mit einer der um eins verminderten Anzahl der vorgesehenen Oktaven entsprechenden Anzahl von Teilerstufen gelegt ist und daß die vom Ausgang des ODER-Gatters (O) unmittelbar sowie über die Teilerstufen des Frequenzteilers (TT) gelieferten tonfrequenten Schwingungen an je einen Eingang eines den Ausgang (AU₁, ... AUp) des betreffenden Ausgangskanals (V₁, ... Vp) bildenden ODER-Gatters (0^{*}) in einer von dem zweiten Dekoder (D^{*}) gesteuerten Weise geschaltet sind.

16. Digitale Halbleiterschaltung nach Anspruch 15, dadurch gekennzeichnet, daß der Ausgang des durch den ersten Dekoder (D) gesteuerten ODER-Gatters (O) sowie der Signalausgang jeder Teilerstufe des Frequenzteilers (TT) über je ein UND-Gatter (U₁*, ... U_{P}*) mit je einem Ausgang des zweiten Dekodierers (D^{*}) verknüpft und der Ausgang jedes dieser UND-Gatter (U₁*, ... Up*) an je einen Eingang des den Tonsignalausgang (AUᵢ, ... AUp) des betreffenden Ausgangskanals (V₁, ... Vp) bildenden ODER-Gatters (0^{*}) gelegt sind.

17. Digitale Halbleiterschaltung nach den Ansprüchen 1 bis 16, dadurch gekennzeichnet, daß in den den einzelnen Tonsignalausgängen (AU₁, ... AUp) der Vermittlungsanlage (VM) zugeteilten Amplitudenformern eine durch den betreffenden Tonsignalausgang beaufschlagte und durch jeweils einen Vorwärts-Rückwärtszähler (Z) gesteuerte Formerschaltung (FS) vorgesehen und mit ihrem Ausgang an eine den einzelnen Tonsignalausgängen gemeinsame Mischstufe (Mi) mit nachfolgendem elektro-akustischen Wandler (L) gelegt ist. (Fig. 6).

18. Digitale Halbleiterschaltung nach Anspruch 17, dadurch gekennzeichnet, daß für die Generation der für die Beaufschlagung der die Formerschaltung (FS) in den einzelnen Amplitudenformern (AF₁, ... AFp) steuernden Vorwärts-Rückwärtszähler (Z) benötigten Zählimpulse ein für alle Amplitudenformer der Schaltung gemeinsamer Oszillator (OZ₁ bzw. OZ₂ vorgesehen ist, der über eine individuell in den einzelnen Amplitudenformern (AF₁, ... AFp) gesteuerte Logikschaltung und wenigstens einen Frequenzteiler (TL₁, bzw. TL₂) die für den betreffenden Vorwärts-Rückwärtszähler (Z) benötigten Zähltakte liefert.

19. Digitale Halbleiterschaltung nach Anspruch 18, dadurch gekennzeichnet, daß durch die Zählausgänge des Vorwärts-Rückwärtszählers (Z) in den einzelnen Amplitudenformern z. B. drei RS-Flip-Flops (n₁, n₂; n₃, n₄ ; n₅, ns) gesteuert sind, die jeweils bei einem bestimmten Zählstand ansprechen und mit einem Ausgang die Durchlässigkeit jeweils eines UND-Gatters (a₁ ... as) für jeweils eine von dem Oszillator (OZ₁ bzw. OZ₂ über die Teilerstufen wenigstens eines der Frequenzteiler.(TL₁ bzw. TL₂) gelieferte Folge von Zählimpulsen steuern zur Weiterleitung an den Zähler (Z), und daß ein Eingang eines an einem anderen Eingang durch eine über verschiedene dem Betrieb der Gesamtschaltung dienende Signale (St, P/S, U₁*_{'} u₂*) gesteuerte Logikschaltung (Lo) vom Zähler (Z) mit einem den Zählstand « O » und den höchsten Zählstand anzeigenden Signal beaufschlagt ist.

20. Digitale Halbleiterschaltung nach Anspruch 19, dadurch gekennzeichnet, daß mit dem Erreichen des höchsten Zählstandes in den Vorwärts-Rückwärtszählern (Z) der einzelnen Amplitudenformer (AF₁ bis AFp) ein über die RS-Flip-Flops (n₁, ... nₛ) gesteuertes weiteres Flip-Flop (AFF) aus seinem der Aufwärts-Zählrichtung des Vorwärts-Rückwärtszählers (Z) zugeordneten ersten Betriebszustand in den der Rückwärtszählrichtung dieses Zählers (Z) zugeordneten zweiten Betriebszustand umgeschaltet und das aufgrund dieser Umschaltung an seinem Ausgang entstehende Signal zur Umschaltung des Zählers in die Rückwärtszählrichtung verwendet wird.

21. Digitale Halbleiterschaltung nach den Ansprüchen 18 bis 20, dadurch gekennzeichnet, daß mit dem Erreichen des Zählstandes « O » beim Vorgang der Rückwärtszählung durch den Vorwärts-Rückwärtszähler (Z) in den einzelnen Amplitudenformern die Abgabe eines den Betriebszustand des dem betreffenden Amplitudenformer (AF₁, ... AFp) jeweils zugeordneten Ausgangskanals (V₁, ... Vp) der Vermittlungsanlage (VM) in den Ausgangszustand versetzenden Löschimpulses (L₁, ... Lp) verbunden ist. (Fig. 8).

22. Digitale Halbleiterschaltung nach Anspruch 21, dadurch gekennzeichnet, daß die den invertierten Zählstand anzeigenden Ausgänge (Q) des Vorwärts-Rückwärtszählers (Z) in den einzelnen Amplitudenformern (AF₁, ... AFp) ein beim Zählstand « O » aller dieser Ausgänge und nur bei diesem ansprechendes UND-Gatter (u2^{*}) beaufschlagen, daß ferner der Ausgang dieses UND-Gatters (u₂^{*}) zur Steuerung des einen Eingangs eines zweiten UND-Gatters (u₃*) vorgesehen ist, dessen anderer Eingang zusammen mit dem die Rückwärtszählrichtung kontrollierenden Steuereingang gemeinsam, insbesondere durch das von den vom Zähler (Z) kontrollierten RS-Flip-Flops (n₁, ... n₆) gesteuerte Flip-Flop (AFF) gesteuert und dessen Ausgang für die Abgabe eines Löschsignals (L) für die in dem jeweils zugeordneten Ausgangskanal (V₁, ... Vp) gespeicherte Tonadresse vorgesehen ist (Fig. 10).

23. Digitale Halbleiterschaltung nach den Ansprüchen 5 bis 22, dadurch gekennzeichnet, daß zur Bildung eines Kanalwählers (KW) der von dem Signalausgang (DA) des Eingangs-Schieberegisters (PSW) beaufschlagte Dateneingang (DE) an eine der Anzahl (p) der Ausgangskanäle (V₁, ... Vp) entsprechende Anzahl von UND-Gattern (A₁, ... Ap) mit jeweils zwei Eingängen gelegt ist, dessen zweiter Eingang durch einen bei besetztem Ausgangskanal (V₁, ... Vp) das Signal « 0 », bei unbesetztem Ausgangskanal das Signal « 1 » führenden Rücksteuerungsausgang (B₁, ... B_{P}) des zugeordneten Ausgangskanals (Vₗ, ... Vp) gesteuert ist und dessen Ausgang die Übergabe eines der Tonadressen der die nächste « 1 » am Dateneingang (DE) des Kanalwählers (KW) veranlassenden Spieltaste entsprechenden Zählstands aus dem Tonadressenzähler (TAZ) in den Speicher (S, S^{*}) des betreffenden Ausgangskanals (V₁, ... Vp) veranlaßt. (Fig. 3).

24. Digitale Halbleiterschaltung nach Anspruch 23, dadurch gekennzeichnet, daß die in den Speicherteilen (S, S^{*}) des einzelnen Ausgangskanals (V₁, ... Vp) den jeweils gespeicherten Informationsgehalt anzeigenden Ausgänge der beiden Speicherteile an ein gemeinsames NOR-Gatter (NR) gelegt sind, dessen Ausgang den Rücksteuerungsausgang (B₁, .... Bp) des betreffenden Ausgangskanals (V₁, ... Vp) bildet. (Fig. 2).

25. Digitale Halbleiterschaltung nach den Ansprüchen 23 und 24, dadurch gekennzeichnet, daß der nicht an den Dateneingang (DE) gelegte zweite Eingang der die Informationsübernahme aus dem Tonadressenzähler (TAZ) in den jeweils zugeordneten Ausgangskanal (V₁, ... Vp) veranlassenden UND-Gatter (A₁, ... Ap) durch je ein weiteres dem betreffenden Ausgangskanal (V₁, ... Vp) ebenfalls zugeordnetes UND-Gatter (UG₁, ... UGp) gesteuert ist, daß jedes dieser weiteren UND-Gatter (UG₁, ... UGp) einen ersten, durch den Rücksteuerungsausgang (B₁, ... Bp) des jeweils zugeordneten Ausgangskanals gesteuerten Signaleingang und einen zweiten, durch die Gesamtheit der vorgesehenen Ausgangskanäle (V₁, ... Vp) über ein gemeinsames UND-Gatter (NO, IV) gesteuerten Signaleingang aufweist, und daß mit Ausnahme des dem ersten Ausgangskanal (V₁) zugeordneten UND-Gatters (UG₁) die restlichen dieser UND-Gatter (UG₂, ... UGp) noch einen dritten Eingang aufweisen, über den über je eine Logik (L₁₂, ... L(p-1), p) eine Reihenfolge in der Reihenfolge in der Beaufschlagung der einzelnen Ausgangskanäle (V₁, ... Vp) gesteuert ist. (Fig. 3).

26. Digitale Halbleiterschaltung nach Anspruch 23, dadurch gekennzeichnet, daß der Rücksteuerungsausgang (B₁) des ersten Ausgangskanals (V₁) über einen Inverter (L₁₂) mit dem dritten (freien) Eingang des dem zweiten Ausgangskanal zugeordneten und durch den Rücksteuerungsausgang (B₂) des zweiten Ausgangskanals (V₂) unmittelbar beaufschlagten UND-Gatters (UG₂) gelegt ist, daß ferner die zwischen dem ersten und dem letzten (UG₁, UGp), der unmittelbar durch den Rücksteuerungsausgang (B₂, ... Bp) des jeweils zugeordneten Ausgangskanals (V₂, ... Vp) gesteuerten UND-Gatter (UG₂, ... UGₚ₋₁) über ihren freien dritten Eingang am Eingang je eines Inverters (L_{23a'} ... L₍ₚ₋₁₎,ₚₐ) liegen, daß außerdem der Ausgang dieses Inverters und der Rücksteuerungseingang des zugehörigen UND-Gatters (UG₂, ... UGp) an je einen Eingang eines NOR-Gatters (L_{23b}, ... L(p-1)pb) gelegt sind, dessen Ausgang mit dem freien dritten Eingang des dem nächsten Kanal (V₃, ... Vp) jeweils zugeordneten und von diesem durch seinen Rücksteuerungsausgang (B₃, ... Bp) unmittelbar beaufschlagten UND-Gatters (UG₃, ... UGp) verbunden ist. (Fig. 4).

27, Digitale Halbleiterschaltung nach den Ansprüchen 23 und 26, dadurch gekennzeichnet, daß zwischen dem die Beaufschlagung des jeweils zugeordneten Ausgangskanals (V₁, ... Vp) durch den gemeinsamen Tonadressenzähler TAZ veranlassenden UND-Gatter (A₁, ... Ap) und dem demselben Kanal (V₁, ... Vp) zugeordneten zweiten UND-Gatter (UG₁, ... UGp) jeweils ein ODER-Gatter (OD₁, ... ODp) vorgesehen ist, dessen Ausgang an dem nicht vom Dateneingang (DE) beaufschlagten Eingang des die Informationseingabe in den jeweils zugeordneten Ausgangskanal (V₁, ... Vp) veranlassenden und zugleich durch Abgabe eines Startsignal (ST) an den jeweils zugeordneten Amplitudenformer (AF₁, ... AFp) dessen Inbetriebnahme bewirkenden UND-Gatters (A₁, ... Ap) liegt und dessen einer Eingang durch den Ausgang des unmittelbar durch den Rücksteuerungsausgang (B₁, ... Bp) des zugeordneten Ausgangskanals (Vᵢ, ... Vp) gesteuerten UND-Gatters (UG₁, ... UGp) beaufschlagt ist. (Fig. 3).

28. Digitale Halbleiterschaltung nach den Ansprüchen 23 bis 27, dadurch gekennzeichnet, daß die Ausgänge der den Ausgangskanälen (V₁, ... Vp) zugeordneten Komparatoren (K₁, ... Kp) entweder zur Steuerung eines gemeinsamen ODER-Gatters (OD^{*}) oder eines gemeinsamen UND-Gatters vorgesehen sind.

29. Digitale Halbleiterschaltung nach den Ansprüchen 23 bis 28, dadurch gekennzeichnet, daß jedem der vorgesehenen Ausgangskanäle (V₁, ... Vp) je ein Alterszähler (AZ₁, ... AZp) zugeordnet ist, daß außerdem ein bezüglich der Anzahl der Zählstufen mit den Alterszählern (AZ₁, ... AZp) übereinstimmender, gemeinsamer und als Vorwärts-Rückwärtszähler ausgebildeter Referenzzähler (RZ) vorgesehen ist, daß außerdem für jeden der Alterszähler (AZ₁, ... AZp) und den gemeinsamen Referenzzähler (RZ) ein auf Gleichheit der Zählerstände von Referenzzähler (RZ) und jeweils zugeordnetem Alterszähler (AZ) ansprechender Komparator (K₁*, ... Kp*) vorgesehen ist, über dessen Ausgang eine durch ein Signal (ÜS) auslösbare Neubesetzung des zugeordneten Ausgangskanals (V₁, ... Vp) über das zwischen den dem betreffenden Ausgangskanal (V₁, ... Vp) zugeordneten beiden UND-Gattern (A₁, UG₁; A₂UG₂; ... Ap, UGp) vorgesehene ODER-Gatter (OD₁, OD₂, ... OD_{P}) möglich ist. (Fig. 3 ; Fig. 8).

30. Digitale Halbleiterschaltung nach Anspruch 29, dadurch gekennzeichnet, daß der Ausgang der den einzelnen Alterszählern (AZ₁, ... AZp) zugeteilten Komparatoren (K₁^{*}, ... Kp*) unter Vermittlung je eines UND-Gatters (A₁*, ... Ap^{*}) an einen zweiten Eingang des das die Informationseingabe in den jeweils zugeordneten Ausgangskanal (V₁, ... Vp) bewirkende UND-Gatter (A₁, ... Ap) steuernde ODER-Gatters (OD₁, ... ODp) gelegt ist.

31. Digitale Halbleiterschaltung nach Anspruch 30, dadurch gekennzeichnet, daß das dem einzelnen Komparator (K1*, ... Kₚ*) jeweils nachgeschaltete UND-Gatter (A₁*, ... A_{P}*) mit einem zweiten Eingang durch die Rücksteuerungsausgänge (B₁, ... Bₚ) der Gesamtheit der Ausgangskanäle (V₁ ... Vp) über ein gemeinsames NOR-Gatter (NO) mitgesteuert ist.

32. Digitale Halbleiterschaltung nach den Ansprüchen 30 und 31, dadurch gekennzeichnet, daß das dem einzelnen Komparator (K₁*, ... Kp*). jeweils nachgeschaltete und die Verbindung zu dem die Beaufschlagung des jeweils zugeordneten Ausgangskanals (V₁, ... Ap) bewirkenden UND-Gatter (A₁, ... Ap) bildende UND-Gatter (A₁*, ... Ap^{*}) gemeinsam mit den anderen dieser UND-Gatter (A₁*, ... Ap*) an einem dritten Eingang durch das der Überschreibung dienende Signal (ÜS) gesteuert ist, und daß das dann am Ausgang dieses UND-Gatters (A₁*, ... Ap*) erscheinende Signal zur Löschung der in dem jeweils zugeordneten Ausgangskanal eingespeicherten TONAdresse verwendet wird. (Fig. 8).

33. Digitale Halbleiterschaltung nach Anspruch 32, dadurch gekennzeichnet, daß der Ausgang des den einzelnen Alterszählern (AZ₁ ... AZp) jeweils zugeordneten Komparators (K₁*, ... Kp^{*}) nachgeschalteten UND-Gatters (A,*, ... Ap*) über ein ODER-Gatter (OT) an den Löscheingang der in dem zugehörigen Ausgangskanal (V₁, ... Vp) vorgesehenen Speicherteile (S, S^{*}) gelegt ist, und daß ein anderer Eingang des besagten ODER-Gatters (OT) durch das aus dem dem betreffenden Ausgangskanal (V₁, ... Vp) jeweils zugeordneten Amplitudenformer (AF₁, ... AFp) gelieferte Löschsignal (L) beaufschlagt ist. (Fig. 10).

34. Digitale Halbleiterschaltung nach Anspruch 33, dadurch gekennzeichnet, daß das zum Löschen der jeweils in einem der Ausgangskanäle (V₁, ... Vp) gespeicherten Tonadresse dienende und von dem zugehörigen Amplitudenformer (AF₁, ... AFp) gelieferte Löschsignal (L) bzw. ein aufgrund eines Uberschreibsignals (US) entstandenes Löschsignal gleichzeitig zur Löschung eines in dem zugehörigen Alterszähler (AZ₁, ... AZp) gegebenenfalls vorhandenen Zählstandes verwendet ist.

35. Digitale Halbleiterschaltung nach den Ansprüchen 29 bis 33, dadurch gekennzeichnet, daß der Zähleingang jedes Alterszählers (AZ₁, ... AZp) über den Ausgang je eines UND-Gatters (UL₁, ... ULp) mit Zähltakten versorgt ist, daß der Zähleingang des Referenzzählers (RZ) über den Ausgang eines ODER-Gatters (oe) mit Zähltakten versorgt ist, daß dabei der Ausgang der den einzelnen Alterszählern (AZ₁, ... AZp) zugeordneten UND-Gatter (UL₁, ... ULp) mit je einem Eingang des den Referenzzähler (RZ) mit Zähltakten versorgenden ODER-Gatters (oe) verbunden ist, daß ferner die die Zähltakte für die einzelnen Alterszähler (AZ₁, ... AZp) und damit für den Referenzzähler (RZ) liefernden UND-Gatter (UL₁, ... ULp) jeweils drei Eingänge aufweisen, von denen einer durch ein durch die Rücksteuerungsausgänge (B₁,... Bp) der vorgesehenen Ausgangskanäle (V₁, ... Vp) gemeinsam gesteuertes ODER-Gatter (OD^{*}) (oder einem entsprechend geschalteten UND-Gatter) beaufschlagt ist, der zweite durch bei allen diesen UND-Gattern (UL₁, ... ULp) synchron erscheinende Taktimpulse (TG) und der letzte durch je einen dem betreffenden Alterszähler (AZ₁, ... AZp) jeweils zugeordneten und beim Loslassen der den dem betreffenden Alterszähler zugeordneten Ausgangskanal (V₁, ... Vp) jeweils beaufschlagenden Spieltaste im Manual (M) ansprechenden Schaltungsteil (TLO₁, ... TLOp) beaufschlagt ist. (Fig. 3, Fig. 8).

36. Digitale Halbleiterschaltung nach den Ansprüchen 29 bis 35, dadurch gekennzeichnet, daß die den einzelnen Alterszählern (AZ₁, ... AZp) jeweils zugeordneten Komparatoren (K₁*, ... Kp*) jeweils zur Erzeugung eines Löschsignals für den Zählstand des Alterszählers und eines weiteren, die Rücksetzung des Zählstandes des Referenzzählers RZ auf den Zählstand des mit dem nächst höheren Zählstand versehenen Alterszähler bewirkenden Signals vorgesehen sind, das ausgangsseitig bei dem Komparator mit dem den höchsten Zählerstand aufweisenden Alterszähler erscheint.

37. Digitale Halbleiterschaltung nach Anspruch 36, dadurch gekennzeichnet, daß der Ausgang der einzelnen Komparatoren (K₁*, ... Kp^{*}) über je einen Inverter (IR₁, ... IRp) und je eine Differenzierstufe (ds₁, ... dsp) mit dem Löscheingang des jeweils zugeordneten Alterszählers (AZ₁, ... AZp) verbunden ist, daß außerdem der Ausgang dieser Inverter (IR₁, ... IR_{P}) jeweils an einem Eingang eines UND-Gatters (an₁) mit p Eingängen gelegt ist, und daß schließlich der Ausgang dieses UND-Gatters (an₁) zur Umschaltung der Zählrichtung im Referenzzähler (RZ) aus der Vorwärts-Zählrichtung in die entgegengesetzte Zählrichtung für die Dauer einer am Ausgang des UND-Gatters (an₁) anstehenden « 1 » sowie zur Steuerung von während der Rückzählphase an den Zähleingang des Referenzzählers (RZ) zugeführten Rückzählimpulsen vorgesehen ist. (Fig. 8).

38. Digitale Halbleiterschaltung nach den Ansprüchen 35 und 36, dadurch gekennzeichnet, daß der dem einzelnen Alterszähler (AZ₁, ... AZp) bzw. dessen Versorgung mit Zähltakten jeweils zugeordnete Schaltungsteil (TLO₁, ... TLOp) ein UND-Gatter mit zwei Eingängen enthält, daß einer dieser Eingänge durch den Komparator (K₁, ... Kp) in dem dem betreffenden Alterszähler (AZ₁, ... AZp) jeweils zugeordneten Ausgangskanal (V₁, ... Vp) und der andere durch den Dateneingang (DE) des Kanalwählers (KW) beaufschlagt ist.

39. Digitale Halbleiterschaltung nach Anspruch 35, dadurch gekennzeichnet, daß der beim Loslassen der einem belegten Ausgangskanal (V₁, ... Vp) mit belegtem Alterszähler temporär zugeordneten Spieltaste im Manual (M) ansprechende Schaltungsteil (TLO₁, ... TLOp) ein UND-Gatter (1) und ein NOR-Gatter (2) - jeweils mit zwei Eingängen - enthält, daß dabei ein Eingang jedes dieser beiden Gatter (1, 2) durch den Dateneingang (DE) des Kanalwählers (KW) und der andere vom Ausgang des dem jeweils zugeordneten Ausgangskanal (V₁, ... Vp) angehörenden und von ihm sowie von Tonadressenzähler (TAZ) beaufschlagten Komparators (K₁, ... Kp) gesteuert ist, daß ferner die Ausgänge der beiden Gatter (1, 2) mit je einem Eingang eines RS-Flip-Flops (3) verbunden sind und daß schließlich an dem beim Anliegen einer « 0 am Ausgang des UND-Gatters (1) den Zustand « 1 » aufweisenden Ausgang (Q) des RS-Flip-Flops (3) ein das die Zähltakte für den zugehörigen Alterszähler vermittelnde UND-Gatter (UL₁, ... ULp) mitsteuerndes Signal (TLO₁) abnehmbar ist. (Fig. 9).

## Claims

1. A digital semiconductor circuit for an electronic organ, with a number of control inputs, which can be operated via the keyboard, the number of which corresponds to the number of keys of the organ keyboard, and with a number of sound signal inputs which are acted upon by an oscillator system with periodic electrical oscillations, wherein one control input is in each case permanently assigned to one key of the keyboard, and one sound signal input is in each case permanently assigned to one sound frequency, wherein moreover a sound signal output is provided for connection to an electro-acoustic transducer, and wherein finally the control signals, which act upon the control inputs, correspond to logic levels, characterised in that the individual control inputs (Ey) are each assigned to one cell of a clockpulse-controlled shift register (PSW) which is operated as a parallel-series converter, that moreover, both the signal output (DA) of the shift register (PSW) and the clock pulses provided for the operation thereof, serve to control an exchange system (VM) which comprises all the provided sound signal inputs (TSE) and the sound signal outputs (AU₁ ... AUp), the number p of which is lower than the number of control inputs (Ey), that each of the sound signal outputs (AU₁ ... AUp) is assigned an amplitude shaper (AF₁ ... AFp) and that finally the outputs (AG, ... AGp) of the amplitude shapers are connected to an electro-acoustic transducer (L).

2. A digital semiconductor circuit as claimed in claim 1, characterised in that the signal output (DA) of the shift register (PSW) is connected to the data input (DE) of a channel selector (KW), and the channel selector (KW) serves, with, in each case, one of its outputs (UE,, UE₂ ... UEp) to control one of p output sections (V₁, V₂ ... Vp) of the exchange system (VM), that moreover by way of further information input of the exchange system (VM), in addition to the data input (DE) of the channel selector (KW), the input of a sound address counter (TAZ) is provided, which is controlled by the shift clock pulses for the shift register (PSW) as counting clock pulses, and which acts upon each of the output sections (V₁ to Vp) of the exchange system (VM) in the same way.

3. A digital semiconductor circuit as claimed in claim 2, characterised in that each of the output sections (= output channels) (V₁ to Vp), which are identical to one another, is connected in an identical fashion to each of the sound signal inputs (TSE₁ ... TSE₁₂) which is acted upon by the oscillator (TOS).

4. A digital semiconductor circuit as claimed in claim 2 or 3, characterised in that the oscillator (TOS) is designed in such manner that it makes available the sound frequencies, assigned to the sounds of the highest octave, in the form of rectangular oscillations with the logic levels « 1 » and « 0 » at in each case one sound signal input (TSE₁ ... TSE₁₂) of the exchange system (VM), and that each of these twelve sound signal inputs is connected to each of the p provided output sections (V₁ to Vp) of the exchange system (VM).

5. A digital semiconductor circuit as claimed in the claims 2 to 4, characterised in that each of the output sections (V₁, ... Vp) of the exchange system (VM) is provided with a reset control output (B₁ ... Bp) by means of which a reaction of the relevant output section (V₁ ... Vp) of the exchange system (VM) on the channel selector (KW), and possibly an additional control action on the amplitude shaper (AF₁ ... AFp) assigned to the relevant output section, is possible.

6. A digital semiconductor circuit as claimed in the claims 2 to 5, characterised in that the sound address counter (TAZ), which is acted upon by the shift clock pulses (T) of the input shift register (PSW), comprises two sections, that moreover each of the provided p output sections (V₁ ... Vp) of the exchange system (VM), as information input section, contains a write-read store which is controlled both by the channel selector (KW) and by the sound address counter (TAZ), that this writeread store comprises two sections (S, S^{*}), that moreover the first section (S) of all these stores is acted upon by the first section of the sound address counter (TAZ) and the second section (S^{*}) is acted upon by the second section of the sound address counter (TAZ), and that finally the first section of the sound address counter and the associated store section (S) serve to control the exchange system (VM) on the basis of the sound name, whereas the second section of the sound address counter and the associated store section (S^{*}) serve to control the exchange system (VM) on the basis of that octave of the. keyboard (M) which includes the sound which has been played.

7. A digital semiconductor circuit as claimed in claim 6, characterised in that the first section of the sound address counter (TAZ) comprises four counter stages arranged in series, and the second section comprises at least three counter stages arranged in series, that here the counting input of the first counter stage of the first section of the sound address counter (TAZ) is acted upon by the shift clock pulses, which are intended to operate the input shift register (PSW), in the same way as the clock pulse input of the shift register (PSW), that moreover the counting input of the second section of the sound address counter (TAZ) is connected to those outputs of the counter stages of this sound address counter section which switch through the count of the first section of the sound address counter, that the second section of the sound address counter (TAZ) receives a counting pulse only when the count of the first counter section, which is initially at « 0 », has increased by the amount « 12 ».

8. A digital semiconductor circuit as claimed in claim 7, characterised in that the first section (S) of the write-read store, which is provided in the individual output sections (V₁, ... Vp) of the exchange system (VM) comprises for example four storage cells, whereas the second section (S^{*}) comprises for example three storage cells, that the information input of the storage cells of the first store section (S) serves to receive the count of the first section, whereas the information input of the storage cell of the second store section (S^{*}) serves to receive the count of the second section of the sound address counter (TAZ), that moreover the content of the first store section (S) serves to control the reception of the items of information, present at the sound signal inputs (TSE₁ ... TSE₁₂) of the exchange system (VM), by the individual output channel (V₁ ... Vp) of the exchange system (VM), and the content of the second store section (S^{*}) serves to control the forwarding of these items of information to the sound signal output (AU, ... AUp) of the relevant output channel (Vi ... Vp) of the exchange system (VM).

9. A digital semiconductor circuit as claimed in claim 8, characterised in that a first decoder (D), which is controlled by the storage cells of the first store section (S), and a second decoder (D^{*}), which is controlled by the storage cells of the second store section (S^{*}) are provided in each output section (V₁ ... Vp) of the exchange system (VM), that each of the outputs of the first decoder (D) is connected to the first input of each AND-gate (U₁, U₂ ... U₁₂), whose second input is controlled by one of the sound signal inputs (TSE), which are acted upon by the oscillator (TOS), of the exchange system (VM), and whose output is connected to one of the inputs of a first OR-gate (0), that moreover each of the outputs of the second decoder (D^{*}) is connected to the first input of an AND-gate (U*₁, U^{*}₂ ... U^{*}₆), whose second input is controlled in a different manner via the output of the first OR-gate (0), and whose signal output is in each case connected to one of the inputs. of a second OR-gate (0^{*}) which forms the sound signal output of the circuit section in question, and thus forms one of the p sound outputs (AU₁, AU₂ ... AUp) of the exchange system (VM).

10. A digital semiconductor circuit as claimed in claim 9, characterised in that the signal output of the first OR-gate (O) of each output section (V₁ ... Vp) of the exchange system (VM) is connected on the one hand to the first input of an AND-gate (U*₁) controlled by the second decoder (D*), and on the other hand. to the signal input of a frequency divider (TT), that here fhe number of divider stages of the frequency divider (TT) is at least equal to the number of signal outputs, reduced by one, of the second decoder, and that the signal outputs of at least the first divider stages are each connected to another of the AND-gates (U^{*}₂ ... U^{*}ₑ) which are controlled via the second decoder (D^{*}).

11. A digital semiconductor circuit as claimed in the claims 8 to 10, characterised in that the two store sections (S, S^{*}) in each of the output channels (V₁ ... Vp) of the exchange system (VM) are controlled by the channel selector (KW) via a control input (UE₁, UE₂ ... UEp) assigned to the output channel in question.

12. A digital semiconductor circuit as claimed in the claims 8 to 11, characterised in that each of the storage cells of the two store sections (S, S^{*}) in the individual output channels (V₁ ... Vp) is monitored in respect of signal input from the sound address counter (TAZ) and in respect of signal output to the decoder (D, D*) by means of a comparator (K₁ ... Kp) which is in each case assigned to the output channel (V₁ ... Vp) in question, and that the individual comparators (K₁, K₂ ... Kp) are such that in the event of identity of the count of the sound address counter (TAZ) with the count which is stored in the two store sections (S, S^{*}) of the relevant output channel (V₁, V₂ ... Vp) and which represents the sound address of the key which acts upon the output channel in question, said comparators emit the signal « 1 », but otherwise, a « 0 » appears at the output of these comparators.

13. A digital semiconductor circuit as claimed in the claims 8 to 12, characterised in that the two store sections (S, S^{*}) in the output channels (V₁ ... Vp) comprise storage cells (S₁, S₂) which are not connected to one another and whose data inputs are each connected to an output - which switches through the count - of the sound address counter (TAZ), and whose data outputs are each connected to an input of the decoder (D, D^{*}) which is to be acted upon by the storage cell in question.

14. A digital semiconductor circuit as claimed in claim 13, characterised in that the individual storage cells (S₁, S₂) of the two store sections (S, S*) of the individual output channels (V₁ ... Vp) comprise clock-pulse-controlled, quasi-static shift register cells (Fig. 7).

15. A digital semiconductor circuit as claimed in claims 4 and 9, characterised in that the outputs of the first decoder (D) are each logic- linked to a sound signal input (TSE₁ ... TSE₁₂), which are each assigned to one sound of the highest octave and are acted upon by the sound generator (TOS) which supplies the correspond-. ing rectangular oscillations, by means of an AND-gate (U₁ ... U₁₂) having two inputs, that moreover the outputs of these AND-gates (U₁ .... U₁₂) are each connected to an input. of an OR-gate (0), and the output of the latter is connected to the clock pulse input of a frequency divider (TT) having a number of divider stages which corresponds to the number, reduced by one, of provided octaves, and that the sound-frequency oscillations which are supplied from the output of the OR-gates (O) directly and via the divider stages of the frequency divider (TT) are each connected to an input of an OR-gate (O^{*}), which forms the output (AU₁ ... AUp) of the relevant output signal (V₁ ... Vp) in a manner controlled by the second decoder (D^{*}).

16. A digital semiconductor circuit as claimed in claim 15, characterised in that the output of the OR-gate (0), which is controlled by the first decoder (D), and the signal output of each divider stage of the frequency divider (TT) are each logic- linked to an output of the second decoder (D^{*}) via an AND-gate (U*₁ ... U*ₚ), and the output of each of these AND-gates (U*₁ ... U*ₚ) is connected to an input of the OR-gate (O^{*}) which forms the sound signal output (AU₁ ... AUp) of the relevant output channel (V₁ ... Vp).

17. A digital semiconductor circuit as claimed in the claims 1 to 16, characterised in that in the amplitude shapers which are assigned to the individual sound signal outputs (AU₁ ... AUp) of the exchange system (VM) there is arranged a shaper circuit (FS) which is acted upon by' the relevant sound signal output and which is controlled by a forwards-backwards-counter (Z) and which is connected by its output to a mixer stage (Mi) which is common to the individual sound signal outputs and which is followed by an electro-acoustic transducer (L.) (Fig. 6)

18. A digital semiconductor circuit as claimed in claim 17, characterised in that for the generation of the counting pulses, which are required for the forwards-backwards counters (Z) which control the shaper circuit (FS) in the individual amplitude shapers (AF, ... AFp), there is provided an oscillator (OZ₁, OZ0 which is common to all the amplitude shapers of the circuit and which supplies the counting clock pulses required for the forwards-backwards counter (Z) in question via a logic circuit which is controlled individually in the individual amplitude shapers (AF, ... AFp) and via at least one frequency divider (TL₁, TL₂).

19. A digital semiconductor circuit as claimed in claim 18, characterised in that the counting outputs of the forwards-backwards counter (Z) in the individual amplitude shapers serve for example to control three RS-flip-flops (n₁, n₂ ; n₃, n₄ ; nₛ, n₆) each of which respond at a specific count and at one output, control the conductivity of, in each case, one AND-gate (a, ... a₆) for a sequence of counting pulses supplied by the oscillator (OZ₁, OZ₂ via the divider stages of at least one of the frequency dividers (TL₁, TL₂), for forwarding to the counter (Z), and that one input of a logic circuit (Lo), which is controlled at another input by (an over) various signals (St, P/S, u*₁, u*₂ which serve to operate the entire circuit, is acted upon by the counter (Z) with a signal which displays the count « O » and the maximum count.

20. A digital semiconductor circuit as claimed in claim 19, characterised in that when the maximum count is reached in the forwards-backwards counters (Z) of the individual amplitude shapers (AF, to AFp), a further flip-flop (AFF), which is controlled via the RS-flip-flops (n, ... n₆) is switched over from its first operating state, which is assigned to the upwards counting direction of the forwards-backwards counter (Z), into the second operating state, which is assigned to the the backwards counting direction of this counter (Z) ; and the signal which is formed at its output as a result of this switch-over is used to switch-over the counter into the backwards counting direction.

21. A digital semiconductor circuit as claimed in the claims 18 to 20, characterised in that the reaching of the count « 0 during the backwards counting operation of the forwards-backwards counter (Z) in the individual amplitude shapers is linked to the emission of an erasing pulse (L₁ ... Lp) which sets into the starting-state the operating state of the output channel (V₁ ... Vp), in each case assigned to the amplitude shaper (AF₁ ... AFp) in question, of the exchange system (VM) (Fig. 8).

22. A digital semiconductor circuit as claimed in claim 21, characterised in that the outputs (Q) of the forwards-backwards counter (Z), which display the inverted count, in the individual amplitude shapers (AF₁ ... AFp) act upon an AND-gate (u^{*}₂) which responds when all these outputs have a count of « O », and only then, that moreover the output of this AND-gate (u*₂ serves to control the first input of a second AND-gate (u^{*}₃) whose other input, together with the control input which controls the backwards counting direction, is controlled in particular by the flip-flop (AFF) which is itself controlled by the RS-flip-flop (n₁ ... n₆), controlled by the counter (Z), and whose output serves to emit an erasing signal (L) for the sound address stored in the particular assigned output channel (V₁, Vp) (Fig. 10).

23. A digital semiconductor circuit as claimed in the claims 5 to 22, characterised in that for the formation of a channel selector (KW), the data input (DE), which is connected to the signal output (DA) of the input shift register (PSW) is connected to a number of AND-gates (A₁ ... Ap), corresponding to the number (p) of the output channels (V₁ ... Vp), each having two inputs, the second input of which is controlled by a reset output (B₁ ... Bp) of the assigned output channel (V₁ ... Vₚ), which output conducts the signal « 0 » when the output channel (V₁ ... Vp) is engaged, and conducts the signal « 1 » when the output channel is unengaged, and whose output causes a count, which corresponds to the sound addresses of the key which produces the next « 1 » at the data input (DE) of the channel selector (KW) to be transferred from the sound address counter (TAZ) into the store (S, S^{*}) of the relevant output channel (V₁, Vp) (Fig. 3)..

24. A digital semiconductor circuit as claimed in claim 23, characterised in that the outputs of the two store sections which indicate the particular stored information content in the store sections (S, S^{*}) of the individual output channel (V₁ ... Vp) are connected to a common NOR-gate (NR) whose output forms the reset output (B₁ ... Bp) of the output channel (V₁ ... Vp) in question (Fig. 2).

25. A digital semiconductor circuit as claimed in the claims 23 and 24 characterised in that the second input, which is not connected to the data input (DE), of the AND-gates (A₁ ... Ap), which bring about the information transfer from the sound address counter (TAZ) into the assigned output channel (V₁ ... Vp) are each controlled by a further AND-gate (UG₁ ... UGp) which is likewise assigned to the relevant output channel (V₁ ... Vp), that each of these further AND-gates (UG₁ ... UGp) has a first signal input, which is controlled by the reset output (B₁ ... Bp) of the assigned output channel, and a second signal input, which is controlled by all the provided output channels (V₁ ... Vp) via a common AND-gate (NO, IV) and that, with the exception of the AND-gate (UG₁) assigned to the first output channel (V₁), the remaining AND-gates (UG₂ ... UGp) have a third input via which, in each case via a logic unit (L₁₂ ... L ₍ₚ₋₁₎ₚ), a sequence is controlled in the operation of the individual output channels (V₁ ... Vp) (Fig. 3).

26. A digital semiconductor circuit as claimed in claim 23, characterised in that the reset output (B₁) of the first output channel (V₁) is connected via an inverter (L₁₂) to the third (free) input of the AND-gate (UG₂) which is assigned to the second output channel and which is directly acted upon by the reset output (B₂) of the second output channel (V₂), that moreover the .... between the first and the last (UG₁, UGp) of the AND-gates (UG₂ ... UGp), which are directly controlled by the reset output (B₂ ... Bp) of the assigned output channel (V₂ ... Vp) are each connected via their free, third input to the input of an inverter (L₂₃ₐ ... L₍ₚ₋₁₎ₚₐ)_{'} that moreover the output of this inverter and the reset input of the associated AND-gate (UG₂ ... UGp) are each connected to an input of a NOR-gate (L_{23b} ... L_{(p-1)pb}) whose output is connected to the free, third input of the AND-gate (UG₃ ... UGp) which is assigned to the next channel (V₃ ... Vp) and is directly acted upon by the latter via its reset output (B₃ ... Bp) (Fig. 4).

27. A digital semiconductor circuit as claimed in the claims 23 and 26, characterised in that between the AND-gates (A₁ ... Ap) which cause the assigned output channel (V₁ ... Vp) to be acted upon by the common sound address counter (TAZ), and second AND-gates (UG₁ ... UGp) assigned to the same channel (V₁ ... Vp) there is in each case arranged an OR-gate (OD₁ ... ODp) whose output is connected to the input, which is not acted upon by the data input (DE), of the ADN- gate (A₁ ... Ap) which causes information to be input into the assigned output channel (V₁ .... Vp) and simultaneously, by emitting a start signal (St) to the assigned amplitude shaper (AF₁ ... AFp) causes the latter to be set in operation, and whose first input is acted upon by the output of the AND-gate (UG₁ ... UGp) which is directly controlled by the reset output (B₁ ... Bp) of the assigned output channel (V₁ ... Vₚ) (Fig. 3).

28 A digital semiconductor circuit as claimed in the claims 23 to 27, characterised in that the outputs of the comparators (K₁ ... Kp), which are assigned to the output channels (V₁ ... Vp), are provided either for the control of a common OR-gate (OD^{*}) or of a common AND-gate.

29. A digital semiconductor circuit as claimed in the claims 23 to 28, characterised in that each of the provided output channels (V₁ ... Vp) is assigned an age counter (AZ₁ ... AZp), that moreover a common reference counter (RZ) is provided which is identical to the age counters (AZ₁ ... AZp) in respect of the number of counter stages, and which is designed as a forwards-backwards counter, that moreover for each of the age counters (AZ₁ ... AZp) arid the common reference counter (RZ) there is provided a comparator (K*₁ ... K*ₚ) which responds to the identity of the counts of reference counter (RZ) and assigned age counter (AZ) and via whose output it is possible to re-seize the assigned output channel (V₁ ... Vp), triggered by a signal (US), via the OR-gate (OD₁, OD₂ ... ODp) which is arranged between the two AND-gates (A₁, UG₁ : A₂, UG₂; ... Aₚ, UGₚ) which are assigned to the output channel (V₁ ... Vp) in question (Fig. 3, Fig. 8).

30. A digital semiconductor circuit as claimed in claim 29, characterised in that the output of the comparators (K*₁ ... K*ₚ), which are assigned to the individual age counters (AZ₁ ... AZₚ) is connected, in each case via an AND-gate (A*₁ ... A*ₚ), to a second input of the OR-gate (OD₁ ... ODp) which controls the AND-gate (A, ... Ap) which itself effects the information input into the assigned output channel (V₁ ... Vₚ).

31. A digital semiconductor circuit as claimed in claim 30, characterised in that the AND-gate (A*₁ ... A*ₚ), which is in each case connected to the output end of the individual comparator (K*₁ ... K^{*}p), is co-controlled at a second input by the reset outputs (B₁ ... Bₚ) of all the output channels (V₁ ... Vp) via a common NOR-gate (NO).

32. A digital semiconductor circuit as claimed in the claims 30 and 31, characterised in that the AND-gate (A*₁ ... A*ₚ), which is connected following the individual comparator (K*₁ ... K*ₚ) and forms the connection to the AND-gate (A₁ ... Ap) which acts upon the assigned output channel (Vᵢ ... Vp), is controlled, in common with the other of these AND-gates (A*₁ ... A*p), at a third input by the signal (US), which serves for overwriting purposes, and that the signal which then appears at the output of this AND-gate (A*₁ ... A*ₚ) is used to erase the SOUND-address stored in the particular assigned output channel (Fig. 8).

33. A digital semiconductor circuit as claimed in claim 32, characterised in that the output of the AND-gate (A*₁ ... A^{*}ₚ), which is connected to the output end of the comparator (K*₁ ... K*ₚ), which is assigned to the individual age counters (AZ₁ .... AZp), is connected via an OR-gate (OT) to the erase input of the store sections (S, S^{*}) arranged in the associated output channel (V₁ ... Vp) and that another input of the aforementioned OR-gate (OT) is acted upon by the erase signal (L) which is supplied by the amplitude shaper (AF₁ ... AFp) in each case assigned to the relevant output channel (V₁ ... Vₚ) (Fig. 10).

34. A digital semiconductor circuit as claimed in claim 33, characterised in that the erase signal (L), which serves to erase the sound address sotred in one of the output channels (V₁ ... Vp) and which is supplied by the associated amplitude shaper (AF₁ ... AFp), or an erase signal produced on the basis of an overwrite signals (ÜS), is simultaneoulsy used to erase a count which may be contained in the associated age counter (AZ_{1 ..}. AZₚ).

35. A digital semiconductor circuit as claimed in the claims 29 to 33, characterised in that the counting input of each age counter (AZ₁ ... AZp) is supplied with counting clock pulses via the output of an AND-gate (UL, ... ULp), that the counting input of the reference counter (RZ) is supplied with counting clock pulses via the output of an OR-gate (oe), that here the output of the AND-gates (UL₁ ... ULp), which are assigned to the individual age counters (AZ₁ ... AZp), is in each case connected to an input of the OR-gate (oe) which supplies the reference counter (RZ) with counting clock pulses, that moreover the AND-gates (UL, ... ULp), which supply the counting clock pulses for the individual age counters (AZ₁ ... AZp) and thus for the reference counter (RZ), each have three inputs, of which one is acted upon by an OR-gate (OD^{*}) which is commonly controlled by the reset outputs (B₁ ... Bp) of the output channels (V₁ ... Vp) (or a correspondingly connected AND-gate), the second is acted upon by clock pulses (TG) which appear synchronously at all these AND-gates (UL₁ ... ULp). and the last is acted upon by a circuit section (TLO₁ ... TLOₚ) which is assigned to the relevant age counter (AZ₁ ... AZp) and which responds on the release of that key of the keyboard (M) which acts upon the output channel (V₁ ... Vp) which is assigned to the age counter in question (Fig. 3, Fig. 8).

36. A digital semiconductor circuit as claimed in the claims 29 to 35, characterised in that the comparators (K^{*}₁ ... K^{*}p), which are each assigned to the individual age counters (AZ₁ ... AZp), are each provided to produce an erase signal for the count of the age counter and a further signal which serves to reset the count of the reference counter (RZ) to the count of the age counter which is provided with the next higher count, and which signal appears at the output end in the comparator having the age counter which has the highest count.

37. A digital semiconductor circuit as claimed in claim 36, characterised in that the output of the individual comparators (K*₁ ... K*ₚ) is in each case connected via an inverter (lR₁ ... IRp) and a differentiator stage (ds₁ ... dsp) to the erase input of the assigned age counter (AZ₁ ... AZp), that moreover the output of these inverters (lR₁ ... IRp) is in each case connected to one input of an AND-gate (an₁) having p inputs, and that finally the output of this AND-gate (an₁) is provided for the switchover of the counting direction in the reference counter (RZ) from the forwards-counting direction into the opposite counting direction for the duration of a « 1 present at the output of the AND-gate (an₁), and for the control of backwards-counting pulses which are fed to the counting input of the reference counter (RZ) during the backwards-counting phase (Fig. 8).

38. A digital semiconductor circuit as claimed in the claims 35 and 36, characterised in that the circuit section (TLO₁ ... TLOp) which is assigned to the individual age counter (AZ₁ ... AZp) and the supply thereof with counting clock pulses includes an AND-gate having two inputs, that one of these inputs is acted upon by the comparator (K₁ ... Kp) in the output channel (V₁ ... Vp) assigned to the age counter (AZ₁ ... AZp) in question, and the other of these inputs is acted upon by the data input (DE) of the channel selector (KW).

39. A digital semiconductor circuit as claimed in claim 35, characterised in that the circuit section (TL0₁ ... TLOp) which responds on the release of that key in the keyboard (M) which is temporarily assigned to a seized output channel (V₁ ... Vp) with a seized age counter includes an AND-gate (1) and a NOR-gate (2) - each having two inputs - that here one input of each of these two gates, (1,2) is controlled by the data input (DE) of the channel selector (KW), and the other is controlled by the output of the comparator (K₁ ... Kp) which belongs to the assigned output channel (V₁ ... Vp) and is acted upon by this and by the sound address counter (TAZ), that moreover the outputs of the two gates (1, 2) are each connected to an input of an RS-flip-flop (3), and that finally a signal (TLO) which co-controls the AND-gate (UL₁ ... ULp) which switches through the counting clock pulses for the associated age counter can be withdrawn from that output (Q) of the RS-flip-flop (3) which has the count « 1 when a « O » occurs at the output of the AND-gate (1) (Fig. 9).

## Revendications

1. Circuit numérique à semiconducteurs pour un orgue électronique comportant un nombre, correspondant au nombre de touches du clavier de l'orgue, d'entrées de commande chargées par l'intermédiaire du clavier ainsi qu'un nombre d'entrées de signaux acoustiques, introduits par une installation à oscillateur délivrant des oscillations électriques périodiques, et dans lequel à chaque entrée de commande de chaque touche du clavier et à chaque entrée de signaux acoustiques se trouve associée de façon fixe une fréquence audible et dans lequel il est en outre prévue une sortie de signaux acoustiques servant à charger un transducteur électro-acoustique et dans lequel enfin les signaux de commande servant à attaquer des entrées de commande correspondent aux niveaux logiques, caractérisé par le fait que les différentes entrées de commande (Eᵥ) sont associées à des cellules respectives d'un registre à décalage (PSW) commandé de façon cadencée et fonctionnant en tant que convertisseur parallèle-série, qu'en outre aussi bien la sortie des signaux (DA) du registre à décalage (PSW) que les impulsions de cadence prévues pour le fonctionnement de ce registre servent à commander une installation de commutation (VM) qui contient la totalité des entrées prévues (TSE) des signaux acoustiques ainsi que les sorties (AU₁ ... AUp) des signaux acoustiques, dont le nombre p est inférieur au nombre n des entrées de commande (Eᵥ), qu'un dispositif de formation d'amplitude (AF₁, ..., AFp) est associé à chacune des sorties (AUᵢ, ... AUp) des signaux acoustiques, et qu'enfin les sorties (AG₁, ..., AGp) des dispositifs de formation d'amplitude sont raccordées à un transducteur électro-acoustique (L).

2. Circuit numérique à semiconducteurs suivant la revendication 1, caractérisé par le fait que la sortie (DA) des signaux du registre à décalage (PSW) est raccordée à l'entrée de données (DE) d'un sélecteur de canaux (KW) et que ce sélecteur de canaux (KW) est utilisé pour commander, au moyen respectivement de l'une de ses deux sorties (UE₁ ou UE₂, ... ou UEp) respectivement l'un parmi p éléments de sortie (Vᵢ, V₂, ... Vp) de l'installation de commutation (VM), qu'en outre il est prévu, comme entrée supplémentaire d'informations de l'installation de commutation (VM), outre l'entrée de donnée (DE) du sélecteur de canaux (KW), l'entrée d'un compteur d'adresses de sons (TAZ) commandé par les cadences de transfert prévues pour le registre à décalage (PSW) servant de cadence de comptage, et qui agit de la même manière sur chacun des éléments de sortie (V₁ à Vp) de l'installation de commutation (VM).

3. Circuit numérique à semiconducteurs suivant la revendication 2, caractérisé par le fait que chacun des éléments de sortie (= canaux de sortie) (V, à Vp), identiques entre eux, est relié de la même manière à chacune des entrées des signaux acoustiques (TSE₁ ... TSE₁₂ chargée par l'oscillateur (TOS).

4. Circuit numérique à semiconducteurs suivant la revendication 2 ou 3, caractérisé par le fait que l'oscillateur (TOS) est agencé de telle manière qu'il envoie aux différentes entrées de signaux acoustiques (TSE, ... TSE₁₂ de l'installation de commutation (VM), les fréquences acou- tiques associées aux sons de l'octave la plus élevée, sous la forme d'oscillations rectangulaires possédant les niveaux logiques « 1 » et « 0 », et que chacune de ces douze entrées de signaux acoustiques est raccordée à chacun des p éléments de sortie prévus (V₁ à Vp) de l'installation de commutation (VM).

5. Circuit numérique à semiconducteurs suivant les revendications 2 à 4, caractérisé par le fait que chacun des éléments de sortie (V₁ ... Vp) de l'installation de commutation (VM) est muni d'une sortie de commande par réaction (Vᵢ, ... Vp), qui permet une réaction de l'élément de sortie concerné (V₁ ... Vp) de l'installation de commutation (VM) sur le sélecteur de canaux (KW) et éventuellement une action supplémentaire de commande sur le dispositif de formation d'amplitude (AF₁ .,. AFp) associé à l'élément de sortie concerné.

6. Circuit numérique à semiconducteurs suivant les revendications 2 à 5, caractérisé par le fait que le compteur d'adresses de sons (TAZ), qui est attaqué par les cadences de transfert (T) du registre à décalage d'entrée (PSW) est constitué de deux parties, qu'en outre chacun des p éléments de sortie prévus (V₁ ... Vp) de l'installation de commutation (VM) contient, en tant que partie d'entrée d'informations, une mémoire d'enregistrement et de lecture commandée aussi bien à partir du sélecteur de canaux (KW) que par le compteur d'adresses de sons (TAZ), que cette mémoire d'enregistrement et de lecture est constituée de deux parties (S, S^{*}), qu'en outre la première partie (S) de toutes ces mémoires est chargée par la première partie du compteur d'adresses de sons (TAZ) et que la seconde partie (S^{*}) est chargée par la seconde partie du compteur d'adresses de sons (TAZ), et qu'enfin la première partie du compteur d'adresses de sons et la partie de mémoire associée (S) sont prévues pour la commande de l'installation de commutation (VM) sur la base du nom du son et que la seconde partie du compteur d'adresses de son et la partie associée de mémoire (S^{*}) sont prévues pour la commande de l'installation de commutation (VM) sur la base de l'octave du manuel (M) contenant le son respectivement joué.

7. Circuit numérique à semiconducteurs suivant la revendication 6, caractérisé par le fait que la première partie du compteur de sons (TAZ) est constituée de quatre étages de comptage branchés en série et que la seconde partie de ce compteur est constituée par au moins trois étages de comptage branchés en série, que l'entrée de comptage du premier étage de comptage de la première partie du compteur d'adresses de sons (TAZ) est attaquée par les cadences de transfert, prévues pour le fonctionnement du registre à décalage d'entrée (PSW), de la même manière que l'entrée de cadence du registre à décalage (PSW), qu'en outre l'entrée de comptage de la seconde partie du compteur d'adresses de sons (TAZ) est raccordée aux sorties, qui transmettent l'état de comptage de la première partie du compteur d'adresses de sons, les étages de comptage de cette partie du compteur d'adresses de son, et que la seconde partie du compteur d'adresses de sons (TAZ) ne reçoit une impulsion de comptage que lorsque l'état de comptage, situé tout d'abord à « 0 », de la première partie du compteur est passé à la valeur « 12 ».

8. Circuit numérique à semiconducteurs suivant la revendication 7, caractérisé par le fait que la première partie (S) de la mémoire d'enregistrement et de lecture, prévue dans les différents. éléments de sortie (V_{I}, ... Vp) de l'installation de commutation (VM), est constituée par exemple par quatre cellules de mémoire et que la seconde partie (S^{*}) est constituée par exemple par trois cellules de mémoire, que l'entrée d'informations des cellules de mémoire de la première partie (S) de la mémoire est prévue pour la réception de l'état de comptage d'une première partie du compteur d'adresses de sons (TAZ) et que l'entrée d'informations de la cellule de mémoire de la seconde partie de mémoire (S^{*}) est prévue pour la réception de l'état de comptage de la seconde partie du compteur, qu'en outre le contenu de la première partie (S) de la mémoire est prévu pour la commande de la réception des informations appliquées aux entrées de signaux acoustiques (TSE₁, ... TSE₂) de l'installation de commutation (VM), par l'intermédiaire des différents canaux de sortie (V₁ ... Vp) de cette installation (VM), et que le contenu de la seconde partie (S^{*}) de la mémoire est prévu pour la commande de la retransmission de ces informations à la sortie de signaux acoustiques (AU₁ ... AUp) du canal de sortie concerné (V₁, ... Vp) de l'installation de commutation (VM).

9. Circuit numérique à semiconducteurs suivant la revendication 8, caractérisé par le fait qu'il est prévu un premier décodeur (D), commandé par les cellules de mémoire de la première partie (S) de la mémoire, et un second décodeur (D^{*}) commandé par les cellules de mémoire de là seconde partie (S^{*}) de la mémoire, dans chaque élément de sortie (V₁, ... Vp) de l'installation de commutation (VM), que chacune des sorties du premier décodeur (D) est reliée à une entrée de chaque porte ET (U₁, U₂, ... U₁₂, dont la seconde entrée est commandée respectivement par l'une des entrées de signaux acoustiques (TSE) de l'installation de commutation (VM), attaquées par l'oscillateur (TOS), et dont la sortie est raccordée respectivement à l'une des entrées d'une première porte OU (O), qu'en outre chacune des sorties du second décodeur (D^{*}) est raccordée à une entrée de chaque porte ET (U*₁, U*₂ ... U*₆), dont la seconde entrée est commandée d'une manière variable en fonction de la transmission du signal de sortie de la première porte OU (O) et dont la sortie des signaux est raccordée respectivement à l'une des entrées d'une seconde porte OU (O^{*}) constituant la sortie des signaux acoustiques de la partie de circuit concernée et par conséquent l'une des p sorties des sons (AU,, AU₂, ... AUp) de l'installation de commutation (VM).

10. Circuit numérique à semiconducteurs suivant la revendication 9, caractérisé par le fait que la sortie des signaux de la première porte OU (O) de chaque élément de sortie (V₁, ... Vp) de l'installation de commutation (VM) est raccordée d'une part à une entrée de l'une des portes ET (U*₁), commandée par le second décodeur (D^{*}), et d'autre part à l'entrée des signaux d'un diviseur de fréquence (TT), que le nombre des étages de division du diviseur de fréquence (TT) est au moins égal au nombre, réduit d'une unité, des sorties des signaux du second décodeur, et que la sortie des signaux au moins des premiers étages du diviseur est raccordée respectivement à une autre des portes ET (U*₂, ... U^{*}₆ ...) commandées par l'intermédiaire du second décodeur (D^{*}).

11. Circuit numérique à semiconducteurs suivant les revendications 8 à 10, caractérisé par le fait que les deux parties (S, S^{*}) de la mémoire dans chacun des canaux de sortie (V₁ ... Vp) de l'installation de commutation (VM) sont commandées par le sélecteur de canaux (KW) par l'intermédiaire d'une entrée respective de commande (UEᵢ, UE₂, ..., UEp) associée au canal de sortie concerné.

12. Circuit numérique à semiconducteurs suivant les revendications 8 à 11, caractérisé par le fait que chacune des cellules de mémoire des deux parties (S, S^{*}) de la mémoire dans les différents canaux de sortie (V₁, ... Vp) est contrôlée, du point de vue de l'introduction de signaux en provenance du compteur d'adresses de sons (TAZ) et du point de vue de la délivrance d'informations aux décodeurs (D, D^{*}), au moyen d'un comparateur (K₁, ... Kp) associé respectivement au canal de sortie concerné (V₁ ... Vp), et que les différents comparateurs (K₁, K₂, ... Kp) sont agencés de telle sorte que dans le cas d'une coïncidence de l'état de comptage présent dans le compteur d'adresses de sons (TAZ) et de l'état de comptage mémorisé respectivement dans les deux parties de mémoire (S, S^{*}) du canal respectif de sortie (V₁, V₂ ... Vp) et représentant l'adresse du son de la touche chargeant le canal de sortie concerné, lesdits comparateurs délivrent le signal « 1 •, tandis que dans l'autre cas il apparaît un « 0 » à la sortie de ces comparateurs.

13. Circuit numérique à semiconducteurs suivant les revendications 8 à 12, caractérisé par le fait que les deux parties (S, S^{*}) de la mémoire présentes dans les canaux de sortie (V₁, ... Vp) sont constituées par des cellules de mémoire (S₁, S₂ ...) non reliées entre elles et dont l'entrée des données est raccordée respectivement à une sortie, transmettant simultanément l'état de comptage du compteur d'adresses de sons (TAZ) et dont la sortie des données est raccordée respectivement à une entrée du décodeur (D ou D^{*}) devant être chargé par la cellule de mémoire concernée.

14. Circuit numérique à semiconducteurs suivant la revendication 13, caractérisé par le fait que les différentes cellules de mémoire (Si, S₂ ...) des deux parties de mémoire (S, S^{*}) des différents canaux de sortie (V₁, ... Vp) sont constituées par des cellules quasi statiques, commandées de façon cadencée, du registre à décalage (figure 7).

15. Circuit numérique à semiconducteurs suivant les revendications 4 à 9, caractérisé par le fait que les sorties du premier décodeur (D) sont reliées à des entrées respectives de signaux acoustiques (TSE₁, ... TSE₁₂), associées à des sons respectifs de l'octave la plus élevée et chargées par le générateur de sons (TOS) délivrant les oscillations rectangulaires correspondantes, par l'intermédiaire de portes ET respectives (U₁, ... U₁₂) comportant chacune deux entrées, qu'en outre les sorties de ces portes ET (U₁, ... U₁₂) sont raccordées respectivement à une entrée d'une porte OU (O) et que la sortie de cette porte est raccordée à l'entrée de cadence d'un diviseur de fréquence (TT) comportant un nombre d'étages de division, qui correspond au nombre, réduit d'une unité, des octaves prévues, et que les oscillations à fréquence acoustique, qui sont délivrées par la sortie de la porte OU (0) directement ainsi que par l'intermédiaire des étages de division du diviseur de fréquence (TT), sont envoyées respectivement à une entrée d'une porte OU (0^{*}), constituant la sortie (AU₁, ... AUp) du canal de sortie concerné (V₁, ... Vp), d'une façon commandée par le second décodeur (D^{*}).

16. Circuit numérique à semiconducteurs suivant la revendication 15, caractérisé par le fait que la sortie de la porte OU (O) commandée par le premier décodeur (D) ainsi que la sortie des signaux de chaque étage de division du diviseur de fréquence (TT) sont combinées, par l'intermédiaire de portes ET respectives (U*₁, ... U^{*}_{P}) à des sorties respectives du second décodeur (D^{*}) et que la sortie de chacune de ces portes ET (U^{*}_{1'} ... U^{*}p) est raccordée à une entrée respective de la porte OU (0^{*}) constituant la sortie de signaux acoustiques (AU,, ... AUp) du canal de sortie respectif (V₁, ... Vp).

17. Circuit numérique à semiconducteurs suivant les revendications 1 à 16, caractérisé par le fait qu'il est prévu, dans les dispositifs de formation d'amplitude, qui sont associés aux différentes sorties de signaux acoustiques (AU₁, ... AUp) de l'installation de commutation (VM), un circuit de formation (FS) qui est chargé par la sortie concernée de signaux acoustiques et est commandée par un compteur progressif/régressif respectif (Z), et que ce circuit de formation est relié par sa sortie à un étage mélangeur (Mi) qui est commun aux différentes sorties de signaux acoustiques et en aval duquel est branché un transducteur électro-acoustique (L). (figure 6).

18. Circuit numérique à semiconducteurs suivant la revendication 17, caractérisé par le fait que pour la production des impulsions de comptage, qui sont nécessaires pour réaliser le chargement des compteurs progressifs/régressifs (Z) commandant le circuit de formation (FS) situé dans les différents dispositifs de formation d'amplitude (AF₁, ... AFp), il est prévu un oscillateur (OZ₁ ou OZ₂) commun à tous les dispositifs de formation d'amplitude du circuit et qui délivre par l'intermédiaire d'un circuit logique, commandé individuellement dans les différents dispositifs de formation d'amplitude (AF,, ... AFp), et par l'intermédiaire d'au moins un diviseur de fréquence (TL, ou TLO, les cadences de comptage nécessaires pour les compteurs progressifs/régressifs concernés (Z).

19. Circuit numérique à semiconducteurs suivant la revendication 18, caractérisé par le fait que les sorties de comptage du compteur progressif/régressif (Z) situé dans lés différents dispositifs de formation d'amplitude commandent par exemple trois bascules bistables de type RS (n₁, n₂ ; n₃, n₄ ; n₅, ne), qui répondent respectivement pour un état de comptage déterminé et commandent, par une sortie, la capacité de mise à l'état passant d'une porte ET (a, ... a₆) pour une suite respective d'impulsions de comptage, délivrée par l'oscillateur (OZ₁ ou OZ₂) par l'intermédiaire des étages de division d'au moins l'un des diviseurs de fréquence (TL₁ ou TL₂), pour la retransmission au compteur (Z), et qu'une entrée d'un circuit logique (Lo), commandée par l'intermédiaire de différents signaux (St, P/S, u*₁, u*₂) servant à faire fonctionner l'ensemble du circuit, est chargée par le compteur (Z) avec un signal indiquant l'état de comptage « 0 » et par un signal indiquant l'état de comptage maximum.

20. Circuit numérique à semiconducteur suivant la revendication 19, caractérisé par le fait que lorsque l'état de comptage maximum est atteint dans les compteurs progressifs/régressifs (Z) des différents dispositifs de formation d'amplitude (AF₁ à AFp), une autre bascule bistable (AFF), commandée par les bascules bistables de type RS (ni, ... ne), est commutée depuis son premier état de fonctionnement, associé aux charges de comptage progressives du compteur progressif/régressifs (Z), dans le second état de fonctionnement associé au comptage régressif de ce compteur (Z), et que le signal apparaissant à la sortie de cette bascule bistable, par suite de cette commutation, est utilisé pour commuter le compteur dans le sens du comptage régressif.

21. Circuit numérique à semiconducteurs suivant les revendications 18 à 20, caractérisé par le fait qu'à l'obtention de l'état de comptage « 0 lors de l'éxécution du comptage régressif par le compteur progressif/régressif (Z) situé dans les différents dispositifs de formation d'amplitude, est liée la délivrance d'une impulsion d'effacement (L₁, ... Lp) amenant à l'état de fonctionnement du canal de sortie (V₁ ... Vp) de l'installation de commutation (VM), respectivement associé au dispositif concerné de formation d'amplitude (AF₁, ... AFp), à l'état initial (figure 8).

22. Circuit numérique à semiconducteurs suivant la revendication 21, caractérisé par le fait que les sorties (Q), affichant l'inverse de l'état de comptage, du compteur progressif/régressif (Z) situé dans les différents dispositifs de formation d'amplitude (AF₁, ... AFp), chargent une porte ET (u*₂ qui répond à l'état de comptage « ₀ » de toutes ces sorties uniquement dans le cas de cet état de comptage, qu'en outre la sortie de cette porte ET (u*₂ est prévue pour la commande d'une entrée d'une seconde porte ET.(u^{*}₃), dont l'autre entrée est commandée, en commun avec l'entrée de commande contrôlant le sens de comptage régressif, notamment par la bascule bistable (AFF) commandée par les bascules bistables de type RF (n₁, ... n₆) contrôlées par le compteur (Z), et dont la sortie est prévue pour la délivrance d'un signal d'effacement (L) pour l'adresse de son mémorisée dans le canal respectivement associé de sortie (V₁, ... Vp). (figure 10).

23. Circuit numérique à semiconducteurs suivant les revendications 5 à 22, caractérisé par le fait que pour la formation d'un sélecteur de canaux (KW), l'entrée de données (DE), qui est attaquée par la sortie des signaux (DA) du registre à décalage d'entrée (PSW), est raccordée à un nombre, correspondant au nombre (p) des canaux de sortie (V₁, ... Vp), de portes ET (A₁, ... Ap) comportant respectivement deux entrées et dont la seconde entrée est commandée par une entrée de commande de réaction (Bᵢ, ... Bp) du canal associé de sortie (V₁, ... Vp), transmettant le signal « 0 dans le cas où le canal de sortie (V₁, ... Vp) est occupé et le signal « 1 » lorsque ce canal de sortie est inoccupé, et dont la sortie déclenche le transfert d'un état de comptage, qui correspond à l'adresse de son de la touche déclenchant le « 1 immédiatement suivant à l'entrée de données (DE) du sélecteur de canaux (KW), depuis le compteur d'adresses de sons (TAZ), dans la mémoire (S, S^{*}) du canal concerné de sortie (V₁, ... Vp) (figure 3).

24. Circuit numérique à semiconducteurs suivant la revendication 23, caractérisé par le fait que les sorties, qui indiquent le contenu d'informations respectivement mémorisé dans les parties de mémoire (S, S^{*}) des différents canaux de sortie (V₁, ... Vp), des deux parties de mémoire sont envoyées à une porte NON-OU (NR) commune, dont la sortie forme la sortie (B₁, ... Bp) de commande de réaction du canal concerné de sortie (V₁, ... Vp). (figure 2).

25. Circuit numérique à semiconducteurs suivant les revendications 23 et 24, caractérisé par le fait que la seconde entrée, non reliée à l'entrée de données (DE), des portes ET (A₁, ... Ap), qui déclenchent le transfert des informations depuis le compteur d'adresses de sons (TAZ) dont le canal respectivement associé de sortie (V₁, ... Vp), est commandée par une porte respective ET (UGᵢ, ... UGp) , également associée au canal concerné de sortie (V₁, ... Vp), que chacune de ces autres portes ET (UG₁, ... UGp) comporte une première entrée de signaux, commandée par la sortie de commande de réaction (B₁, ... Bp) du canal de sortie respectivement associé, et à une seconde entrée de signaux, commandée par la totalité des canaux prévus de sortie (V_{I}, ... Vp), par l'intermédiaire d'une porte ET commune (NO, IV), et qu'à l'exception de la porte ET (UG₁), associée au premier canal de sortie (V₁), le reste de ces portes ET (UG₂, ... UGp) comportent également une troisième entrée, par l'intermédiaire de laquelle une succession relative au chargement des différents canaux de sortie (V₁, ... Vp) est commandée par l'intermédiaire de circuits logiques respectifs (L_{12'} ... L_{(p-1),p}). (figure 3).

26. Circuit numérique à semiconducteurs suivant la revendication 23, caractérisé par le fait que la sortie (V₁) de commande de réaction du canal de sortie (V₁) est raccordée par l'intermédiaire d'un inverseur (L₁₂) à la troisième entrée (libre) de la seconde porte ET (UG₂) associée au second canal de sortie et chargée directement par la sortie (B₂) de commande de réaction du second canal de sortie (V₂), qu'en outre les portes ET (UG₂, ... UGₚ₋₁) commandées directement par la sortie de commande de réaction (B₂, ... Bp) du canal de sortie respectivement associé (V₂, ... Vp) sont raccordées par leur troisième entrée libre à l'entrée des inverseurs respectifs (L₂₃ₐ, ... Lₚ₋₁)ₚₐ), et qu'en outre la sortie de cet inverseur et l'entrée de commande de réaction de la porte ET associée (UG₂, ... UGp) sont raccordées à une entrée respective d'une porte NON-OU (L_{23b}, ... L_{(p-1)pb}), dont la sortie est reliée à la troisième entrée libre de la porte ET (UG₃, ... UGp) associée respectivement au canal immédiatement suivant (V₃, ... Vp) et chargée directement par ce canal, au moyen de la sortie de commande de réaction (B₃, ... Bp) de ce dernier (figure 4).

27. Circuit numérique à semiconducteurs suivant les revendications 23 et 26, caractérisé par le fait qu'il est prévu entre la porte ET (A₁ ... Ap), qui déclenche le chargement du canal respectivement associé de sortie (V₁, ... Vp), par le compteur commun d'adresses de sons (TAZ) et la seconde porte ET (UG₁, ... UGp), associée à ce même canal (V₁, ... Vp), une porte OU (ODᵢ, ... ODp) dont la sortie est raccordée à l'entrée, non chargée par l'entrée des données (DE) de la porte ET (A₁, ... Ap) qui déclenche l'introduction de l'information dans le canal respectivement associé de sortie (V₁, ... Vp) et provoque simultanément, par délivrance d'un signal de démarrage (St) au dispositif de formation d'amplitude respectivement associé (AF₁, ... AFp), la mise en service de ce dispositif, et dont une entrée est chargée par la sortie de la porte ET (UG₁, ... UGₚ), commandée directement par la sortie de la commande de réaction (B₁, ... Bp) du canal associé de sortie (V₁, ... Vp) (figure 3).

28. Circuit numérique à semiconducteurs suivant les revendications 23 à 27, caractérisé par le fait que les sorties des comparateurs (K₁, ... Kp) associés aux canaux de sortie (V₁, ... Vp) sont prévues soit pour la commande d'une porte OU (OD^{*}) commune, soit d'une porte ET commune.

29. Circuit numérique à semiconducteurs suivant les revendications 23 à 28, caractérisé par le fait qu'à chacun des canaux de sortie prévus (Vᵢ, ... Vp) se trouve associé un compteur d'âge (AZ₁, ... AZp), et qu'il est en outre prévu un compteur de référence (RZ) commun, dont le nombre des étages de comptage coïncide avec celui des compteurs d'âge (AZ₁, ... AZp) et qui est réalisé sous la forme d'un compteur progressif/régressif, qu'en outre il est prévu pour chacun des compteurs d'âge (AZ₁, ... AZp) et pour le compteur de référence commun (RZ), un comparateur (K*₁, ... K^{*}p) répondant à une égalité entre les états de comptage du compteur de référence (RZ) et du compteur d'âge respectif associé (AZ) et par l'intermédiaire de la sortie duquel une nouvelle occupation, déclenchable par l'intermédiaire d'un signal (US), du canal associé de sortie (V₁ ... Vp) est possible par l'intermédiaire de la porte OU (OD₁, OD₂, ... ODp) prévue entre les deux portes ET (A,, UG₁ ; A₂, UG_{z} ; ... Ap, UGp) associées au canal concerné de sortie (V₁, ... Vp) (figure 3 ; figure 8).

30. Circuit numérique à semiconducteurs selon la revendication 29, caractérisé par le fait que-la sortie des comparateurs (K*₁, ... K^{*}p) associés aux différents compteurs d'âge (AZ,, ... AZp) est raccordée par l'intermédiaire de portes ET respectives (K*₁, ... K^{*}p) à une seconde entrée de la porte OU (OD₁, ... ODp) commandant la porte ET (A₁, ... Aₚ) réalisant l'introduction des informations dans le canal de sortie respectivement associé (V₁, ... Vp).

31. Circuit numérique à semiconducteurs suivant la revendication 30, caractérisé par le fait que la porte ET (K*₁, ... K*p), qui est branchée en aval d'un comparateur respectif (K*_{1'} ... K^{*}p) est commandée simultanément, au niveau d'une seconde entrée, par les entrées de commande de réaction (B₁, ... Bp) de l'ensemble des canaux de sortie (V₁, ... Vₚ), par l'intermédiaire d'une porte NON-OU commune (NO).

32. Circuit numérique à semiconducteurs suivant les revendications 30 et 31, caractérisé par le fait que la porte ET (K*₁, ... K^{*}p), qui est branchée en aval des différents comparateurs (K*₁, ... K^{*}p) et qui réalise la liaison avec la porte ET (A_{I}, ... Ap) déclenchant le chargement du canal de sortie respectivement associé (V₁, ... Vₚ), est commandée, au niveau d'une troisième entrée, en commun avec les autres de ces portes ET (A*₁, ... A^{*}p), par l'intermédiaire du signal (US) servant à réaliser l'enregistrement en surinscription, et que le signal apparaissant alors à la sortie de cette porte ET (A*₁, ... A*ₚ) est utilisée pour effacer l'adresse du son, mémorisée dans le canal respectivement associé de sortie (figure 8).

33. Circuit numérique à semiconducteurs suivant la revendication 32, caractérisé par le fait que la sortie de la porte ET (A*₁, ... A*ₚ), branchée en aval des différents compteurs d'âge (AZ₁, AZₚ) du comparateur respectivement associé (K*₁, ... K^{*}p), est raccordée par l'intermédiaire d'une porte OU (OR) à l'entrée d'effacement des parties de mémoire (S, S^{*}) prévues dans le canal associé de sortie (V₁ ... Vp), et qu'une autre entrée de ladite porte OU (OR) est chargée par le signal d'effacement (L) délivré à partir du dispositif de formation d'amplitude (AF₁, ... AFp) respectivement associé au canal concerné de sortie (V₁, ... Vp) (figure 10).

34. Circuit numérique à semiconducteurs suivant la revendication 33, caractérisé par le fait que le signal d'effacement (L), qui sert à effacer l'adresse de son respectivement mémorisée dans l'un des canaux de sortie (V₁, ... Vp) et qui est délivrée par le dispositif associé de formation d'amplitude (AFᵢ, ... AFp) ou un signal d'effacement apparaissant sur la base d'un signal (US) d'enregistrement en surinscription, est utilisé simultanément pour effacer un état de comptage éventuellement présent dans le compteur d'âge associé (AZ,, ... AZp).

35. Circuit numérique à semiconducteurs suivant les revendications 29 à 33, caractérisé par le fait que.l'entrée de chaque compteur d'âge (AZ₁, ... AZp) est alimentée par des impulsions de cadence de comptage par l'intermédiaire de la sortie d'une porte ET respective (UL₁, ... ULp), que l'entrée de comptage du compteur de référence (RZ) est alimentée par des impulsions de cadence de comptage par l'intermédiaire de la sortie d'une porte OU (oe), que la sortie des portes ET (UL₁, ... ULp), associée aux différents compteurs d'âge (AZ,, ... AZp) est reliée à une entrée respective de la porte OU (oe), alimentant le compteur de référence (RZ) par des impulsions de cadence de comptage, qu'en outre les portes ET (UL₁, ... ULp) qui délivrent les impulsions de cadence de comptage des différents compteurs d'âge (AZ₁ ... AZp) et par conséquent pour le compteur de référence (RZ), comportent respectivement trois entrées, dont l'une est attaquée par une porte OU (OD^{*}) (ou par une porte ET branchée de façon correspondante) commandée en commun par les sorties de commande de réaction (V₁, ... Vp) des canaux de sortie prévus (V₁, ... Vₚ), et dont la seconde entrée est attaquée par des impulsions de cadence (TG) apparaissant de façon synchrone dans toutes ces portes ET (UL₁, ... ULp), et dont la troisième entrée est attaquée respectivement par un élément de circuit (TLO₁, ... TLOp), qui est associé respectivement au compteur d'âge concerné (AZ₁, ... AZp) et répond lors du relâchement de la touche (chargeant respectivement le canal de sortie V₁, ... Vp) associé au compteur d'âge concerné, dans le manuel (M) (figure 3 ; figure 8).

36. Circuit numérique à semiconducteurs suivant les revendications 29 à 35, caractérisé par le fait que les comparateurs (K*₁, ... K*ₚ), associés respectivement aux différents compteurs d'âge (AZ₁, ... AZp) sont prévus respectivement pour l'obtention d'un signal d'effacement pour l'état de comptage du compteur d'âge et d'un autre signal provoquant le retour d'état de comptage du compteur de référence (RZ) à l'état de comptage du compteur d'âge possédant l'état de comptage le plus élevé immédiatement suivant, et qui apparaît, sur le côté sortie du comparateur qui est associé au compteur d'âge possédant l'état de comptage maximum.

37. Circuit numérique à semiconducteurs suivant la revendication 36, caractérisé par le fait 'que la sortie des différents comparateurs (K*₁, ... K^{*}p) est reliée par l'intermédiaire d'inverseurs respectifs (lR₁, ... IRp) et d'étages différentiateurs respectifs (dsₗ, ... dsp) à l'entrée d'effacement du compteur d'âge respectivement associé (AZ₁, ... AZp), qu'en outre la sortie de ces inverseurs (lR₁, ... IRp) est raccordée respectivement à une entrée d'une porte ET (an₁) comportant p entrées, et qu'enfin la sortie de cette porte ET (an₁) est prévue pour la commutation du sens de comptage dans le compteur de référence (RZ), depuis le sens de comptage progressif vers le sens de comptage opposé pendant la durée d'un « 1 » présent à la sortie de la porte ET (an₁), ainsi que pour la commande d'impulsions de comptage régressif envoyées pendant la phase de comptage régressif à l'entrée de comptage du compteur de référence (RZ) (figure 8).

38. Circuit numérique à semiconducteurs suivant les revendications 35 et 36, caractérisé par le fait que l'élément de circuit (TLO₁, ... TLOp) associé respectivement au compteur d'âge (AZ₁, ... AZp) ou à son circuit d'alimentation par des impulsions de comptage, contient une porte ET munie de deux entrées, que l'une de ces entrées est attaquée par le comparateur (K₁, ... Kp) situé dans le canal de sortie (V₁, ... Vp) associé respectivement au compteur d'âge concerne (AZ,, ... AZp) et que l'autre entrée est attaquée par l'entrée des données (DE) du sélecteur de canaux (KW).

39. Circuit numérique à semiconducteurs suivant la revendication 35, caractérisé par le fait que l'élément de circuit (TLO₁, ... TLO_{P}), qui répond lors du relâchement de la touche, associée temporairement à un canal de sortie occupé (V₁, ... Vp) comportant le compteur d'âge occupé, dans le manuel (M), contient une porte ET et une porte NON-OU (2) - comportant chacune deux entrées -, qu'une entrée de chacune de ces deux portes (1, 2) est commandée par l'entrée des données (DE) du sélecteur de canaux (KW) et que l'autre entrée de ces portes est commandée par la sortie du comparateur (K₁, ... Kp) appartenant au canal respectivement associé de sortie (V₁, ... Vₚ) est attaqué par ce canal ainsi que par le compteur d'adresses de sons (TAZ), qu'en outre les sorties des deux portes (1, 2) sont reliées à des entrées respectives d'une bascule bistable de type (RS3) et qu'enfin un signal (TLO,) commandant simultanément la porte ET (UL₁, ... ULp) transmettant les impulsions de cadence de comptage pour les compteurs d'âge associés, peut être prélevé sur la sortie (Q) (de la bascule bistable de type (RS3), qui présente l'état « 1 lors de l'apparition d'un « 0 » à la sortie de la porte ET (1) (figure 9).
